# EUROPÄISCHE PATENTANMELDUNG

(11) **EP 4 717 817 A1**
(43) Veröffentlichungstag der Anmeldung: **01.04.2026**
(21) Anmeldenummer: 25204339.3
(22) Anmeldetag: 24.09.2025
(51) Int. Cl.: E01C 19/28, E02D 3/026, B06B 1/16

(54) **VERFAHREN ZUM BETRIEB EINER BODENVERDICHTUNGSWALZE SOWIE BODENVERDICHTUNGSWALZE**

(30) Priorität: 27.09.2024 DE 102024128130
(71) Anmelder: BOMAG GmbH, 56154 Boppard (DE)
(72) Erfinder: LÖW, Timo, 56154 Boppard (DE); DELZEIT, Alexander, 56154 Boppard (DE)
(74) Vertreter: Zimmermann & Partner Patentanwälte mbB

(57) **Zusammenfassung**

Verfahren zum Betrieb einer Bodenverdichtungswalze sowie eine Bodenverdichtungswalze. Die Bodenverdichtungswalze umfasst wenigsten eine Walzbandage sowie eine die Walzbandage mit Schwingungen beaufschlagende Schwingungserregungseinrichtung, wobei die Schwingungserregungseinrichtung wenigstens vier Unwuchterreger aufweist, die vier Unwuchterreger jeweils umfassend eine um eine Erregerrotationsachse rotierbare Unwuchtmasse und einen die Rotationsbewegung der jeweiligen Unwuchtmasse individuell antreibenden Elektromotor, wobei ferner eine Steuereinheit vorhanden ist, die den Antrieb der Elektromotoren steuert, und wobei die Schwingungserregungseinrichtung in mehreren zueinander verschiedenen Betriebsmodi betreibbar ist. Das Verfahren betrifft den Betrieb einer solchen Bodenverdichtungswalze.

## Beschreibung

Die Erfindung betrifft ein Verfahren zum Betrieb einer Bodenverdichtungswalze sowie eine Bodenverdichtungswalze.

Bodenverdichtungswalzen werden zur Untergrundverdichtung, beispielsweise im Straßen- und Wegebau und/oder allgemein zur Verdichtung des Bodenuntergrundes, eingesetzt und fahren dazu über die zu verdichtende Bodenoberfläche. Dazu kann eine solche Bodenverdichtungsmaschine eine oder mehrere Walzbandagen aufweisen, die die Bodenkontakteinrichtungen der Bodenverdichtungswalze darstellen. Die eine oder die mehreren Walzbandagen der Bodenverdichtungswalze können relativ zu einem Maschinenrahmen der Bodenverdichtungswalze um jeweils eine Walzbandagendrehachse rotierend auf dem Bodenuntergrund abrollen und diesen dabei verdichten. Im Rahmen dieses Überfahrens können statische Verdichtungseffekte auftreten, bei denen eine Bodenuntergrundverdichtung aufgrund des der Bodenverdichtungswalze innenwohnenden Eigengewichtes erreicht wird. Ein über diese statische Bodenverdichtung hinausgehender dynamischer Verdichtungseffekt kann mithilfe einer die Walzbandage mit Schwingungen beaufschlagenden Schwingungserregungseinrichtung erreicht werden. Dazu kann die Schwingungserregungseinrichtung beispielsweise einen oder mehrere Unwuchterreger aufweisen, die im Verdichtungsbetrieb um jeweils eine Erregerrotationsachse rotieren. Abhängig von der Anzahl der pro Walzbandage vorhandenen Unwuchterreger können verschiedene Betriebsmodi mit zueinander unterschiedlichen resultierenden Gesamtschwingungen von der Schwingungserregungseinrichtung dargestellt werden. Solche Betriebsmodi können beispielsweise ein Kreiserregerbetrieb, ein Richtschwingerbetrieb oder ein Oszillationsschwingerbetrieb sein. In dem Kreiserregerbetrieb umläuft wenigstens eine Unwuchtmasse ihre jeweilige Erregerrotationsachse bzw. umlaufen mehrere Unwuchtmassen ihre jeweiligen Erregerrotationsachsen zueinander synchron und phasengleich und wirken damit zusammen zu einer konstanten resultierenden Gesamtunwucht. Im Richtschwingerbetrieb umlaufen dagegen zwei oder mehr Unwuchten ihre jeweiligen Erregerrotationsachsen zueinander gegensinnig und erzeugen auf diese Weise eine gerichtete resultierende Gesamtschwingung. Im Oszillationsschwingerbetrieb rotieren wenigstens zwei Unwuchtmassen dagegen um wenigstens zwei Unwuchtwellen synchron und gleichgerichtet, aber um 180° zueinander phasenversetzt zueinander, wodurch die Bandage eine wechselnde Vorwärts-Rückwärts-Drehbewegung ausführt.

Zum Antrieb der Rotationsbewegung der einzelnen Unwuchtmassen ist es bekannt, diese mithilfe eines oder mehrere Hydraulikmotoren und/oder mithilfe mechanischer Zwangskopplungen, wie insbesondere bei Richtschwingerbandagen oder bei Oszillationsbandagen üblich, anzutreiben. Derartige mechanische Zwangskopplungen können beispielsweise Zahnriemen und/oder Zahnradgetriebe oder ähnliches sein.

Auch wenn sich die bisher bekannten Schwingungserregungseinrichtungen bekannter Walzbandagen bereits bewährt haben, besteht unter anderem zum Teil der Kundenwunsch, die potentielle Einsatzvielfalt der Schwingungserregungseinrichtung/-en einer Bodenverdichtungswalze noch weiter zu erhöhen, um auf individuelle Einsatzbedingungen noch besser reagieren zu können, denn Schwingungserregungseinrichtungen mit mechanisch zwangsgekoppelten Unwuchterregern sind häufig hinsichtlich der verfügbaren Betriebsmodi auf einen oder nur vergleichsweise wenige Betriebsmodusalternativen beschränkt. Vorzugsweise sollte es zudem idealerweise nicht nur möglich sein, zwischen einem Kreiserregerbetrieb, einem Richtschwingerbetrieb und gleichzeitig einem Oszillationsschwingerbetrieb wählen zu können, sondern innerhalb dieser einzelnen Betriebsmodi zudem auch die jeweiligen Betriebsparameter, insbesondere die resultierende Schwingungsamplitude und/oder -frequenz, variieren zu können. Gleichzeitig ist es erstrebenswert, eine Möglichkeit zur Verfügung zu stellen, einen Wechsel von einem ersten Betriebsmodus in einen zweiten Betriebsmodus im laufenden Betrieb der Schwingungserregungseinrichtung realisieren zu können, um auf diese Weise einen fließenden Arbeitsprozess zu ermöglichen.

Hiervon ausgehend besteht die Aufgabe der Erfindung darin, eine Möglichkeit anzugeben, den Betrieb einer Bodenverdichtungswalze mit einer Schwingungserregungseinrichtung zu verbessern.

Die Lösung der Aufgabe gelingt mit einem Verfahren zum Betrieb einer Bodenverdichtungswalze sowie mit einer Bodenverdichtungswalze gemäß den unabhängigen Ansprüchen. Bevorzugte Weiterbildungen sind in den abhängigen Ansprüchen angegeben.

In einem ersten Aspekt betrifft die Erfindung somit ein Verfahren zum Betrieb einer Bodenverdichtungswalze mit wenigstens einer Walzbandage sowie einer die Walzbandage mit Schwingungen beaufschlagenden Schwingungserregungseinrichtung. In einem weiteren Aspekt betrifft die Erfindung eine Bodenverdichtungswalze, insbesondere ausgebildet zur Durchführung des erfindungsgemäßen Verfahrens.

Die erfindungsgemäße Bodenverdichtungswalze an sich und/oder die zur Durchführung des erfindungsgemäßen Verfahrens herangezogene Bodenverdichtungswalze kann verschiedene bevorzugte Merkmale aufweisen, die nachstehend zunächst einleitend übergreifend für das erfindungsgemäße Verfahren sowie für die erfindungsgemäße Bodenverdichtungswalze erläutert werden.

Eine solche Bodenverdichtungswalze kann beispielsweise einen Maschinenrahmen als wesentliche Tragstruktur aufweisen. Der Maschinenrahmen kann einteilig oder auch mehrteilig sein, beispielsweise umfassend einen über eine Knickgelenkeinrichtung miteinander verbundenen Vorderrahmen und einen Hinterrahmen.

Die Bodenverdichtungswalze kann neben einer Walzbandage auch ein oder mehrere Fahrantriebsräder aufweisen, insbesondere wenigstens ein Räderpaar. Die Bodenverdichtungswalze kann ergänzend oder alternativ auch mehr als eine Walzbandage umfassen, ganz besonders genau eine vordere und eine hintere Walzbandage. Die Fahreinrichtungen der Bodenverdichtungswalze können ausschließlich Walzbandagen sein, wie es beispielsweise bei sogenannten Tandemwalzen der Fall ist. Die Walzbandage kann einen über die gesamte Breite der Walzbandage durchgehenden Bandagenmantel umfassen oder als sogenannte geteilte Walzbandage ausgebildet sein, bei der die Walzbandage zwei koaxial zueinander angeordnete Teilwalzbandagen umfasst, die eine gemeinsame Walzbandagenrotationsachse aufweisen können. Der, insbesondere hohlzylinderförmig oder als Polygon ausgebildete, Bandagenmantel kann auf seiner auf dem zu verdichtenden Bodenuntergrund abrollenden Außenmantelfläche in Form eines Glattmantels ausgebildet sein oder dreidimensionale und lokal in Radialrichtung zur Walzbandagenrotationsachse nach außen vorstehende Besatzelemente, wie beispielsweise einen Schaffußbesatz und/oder Brecherspikes, aufweisen. Die Walzbandage kann um eine, insbesondere horizontal und quer zu einer Vorwärtsfahrrichtung verlaufende, Walzbandagenrotationsachse rotierbar mit dem Maschinenrahmen verbunden bzw. an diesem gelagert sein.

Bevorzugt weist die Bodenverdichtungswalze ein Primärantriebsaggregat auf, über das die für den Fahrantrieb und den Antrieb der Schwingungserregungseinrichtung erforderliche Antriebsenergie bereitgestellt wird. Die Bodenverdichtungswalze kann somit insbesondere als selbstfahrende Bodenverdichtungswalze ausgebildet sein. Bei dem Primärantriebsaggregat kann es sich um einen Verbrennungsmotor handeln, über den die für den Fahr- und Arbeitsbetrieb der Bodenverdichtungswalze erforderliche Antriebsenergie direkt oder indirekt zur Verfügung gestellt wird. Bevorzugt handelt es sich bei dem Primärantriebsaggregat allerdings entweder um ein Hybridsystem, beispielsweise umfassend einen verbrennungsmotorischen und einen elektromotorischen Primärantriebsstrang, oder ganz besonders bevorzugt um ein vollelektrisches Antriebssystem. Bei einer teilelektrisch oder vollelektrisch angetriebenen Bodenverdichtungswalze kann es insbesondere vorgesehen sein, dass diese ein oder mehrere elektrische Energiespeicher, insbesondere in Form von wiederaufladbaren Batterien bzw. Akkumulatoren, und einen oder mehrere Elektromotoren aufweist. Insbesondere kann sowohl der Fahrantrieb als auch der Antrieb der einen oder mehreren Schwingungserregungseinrichtungen mithilfe von, insbesondere individuell dem Fahrantrieb und dem Antrieb einzelner Unwuchterreger der Schwingungserregungseinrichtung zugeordneter, Elektromotoren erreicht werden. Besonders bevorzugt ist es somit, wenn die Bodenverdichtungsmaschine eine Vielzahl von individuell und unabhängig voneinander betriebenen bzw. betreibbaren Elektromotoren aufweist, ganz besonders zueinander unabhängig betreibbare Elektromotoren zum Fahrantrieb und zum Antrieb der einzelnen Unwuchterreger der Schwingungserregungseinrichtung.

Die Bodenverdichtungswalze kann als sogenannter Walzenzug ausgebildet sein. Dazu kann es vorgesehen sein, dass der Maschinenrahmen beispielsweise als ein knickgelenkter Maschinenrahmen ausgebildet ist. In diesem Fall kann die Walzbandage insbesondere an dem, beispielsweise als Lagergabel ausgebildeten, Vorderrahmen angeordnet sein. Der Hinterrahmen kann dagegen beispielsweise ein Paar von Gummirädern aufweisen.

Alternativ kann die Bodenverdichtungswalze auch als Tandemwalze ausgebildet sein. Eine Tandemwalze kann zwei oder mehr Walzbandagen aufweisen, insbesondere wenigstens eine in Vorwärtsfahrrichtung vordere und eine in Vorwärtsfahrrichtung hintere Walzbandage. Die Tandemwalze kann eine Knicklenkung oder eine Drehschemellenkung umfassen.

Die Bodenverdichtungswalze kann einen Fahrstand, beispielsweise in Form einer Fahrerkabine oder eines wenigstens teilweise zur Außenumgebung hin offenen Fahrstandes, umfassen, von dem aus ein mit der Bodenverdichtungswalze mitfahrender Bediener die Bodenverdichtungswalze bedienen kann, insbesondere hinsichtlich ihres Fahr- und Arbeitsbetriebes. Ergänzend oder alternativ ist es möglich, dass die Bodenverdichtungswalze handgeführt, ferngesteuert, semi-autonom und/oder voll-autonom fahrend, insbesondere für einen reinen Fahrbetrieb, bei dem die Schwingungserregungseinrichtung deaktiviert ist, als auch für einen Arbeitsbetrieb, bei dem gleichzeitig zum Fahrbetrieb wenigstens einer der Unwuchterreger der Schwingungseinrichtung betrieben wird, ausgebildet ist.

Teil der Bodenverdichtungswalze können ferner ein oder mehrere Assistenzsysteme sein. Solche Assistenzsysteme können eine Überwachung des Verdichtungsvorgangs betreffen und beispielsweise eine direkte oder indirekte Erfassung eines Verdichtungsfortschrittes, der Verfolgung und Aufzeichnung eines Fahrweges etc. dienen. Derartige Assistenzsysteme können ergänzend oder alternativ auch der Umfeldbeobachtung und/oder -auswertung dienen, wie beispielsweise zur Vermeidung von Kollisionen, zur Wegfindung etc.

Die Schwingungserregungseinrichtung weist erfindungsgemäß wenigstens vier Unwuchterreger auf. Jeder der wenigstens vier Unwuchterreger kann eine oder mehrere um eine Erregerdrehachse rotierbare und/oder auf einer Erregerwelle angeordnete Unwuchtmassen aufweisen. Die jeweilige Erregerwelle kann in Axialrichtung der Erregerdrehachse gesehen vor und/oder hinter der jeweiligen Unwuchtmasse an einer Stützstruktur, beispielsweise einer oder mehreren Tellerscheiben, oder auch nur einseitig gelagert sein. Idealerweise können die Unwuchtmassen als feste, insbesondere auch als einstückig mit der Erregerwelle ausgebildete, Unwuchtmasseelemente ausgebildet sein und somit in beiden Drehrichtungen um die jeweilige Erregerdrehachse die gleiche Exzentrizität aufweisen. Es kann somit bevorzugt sein, wenn die Unwuchtmasseelemente der jeweiligen Unwuchterreger keine Umschlaggewichte aufweisen. Zum Rotationsantrieb der jeweiligen Unwuchterreger kann es vorgesehen sein, dass jeder der wenigstens vier Unwuchterreger einen eigenen Antriebsmotor aufweist. Die wenigstens vier Unwuchterreger sind somit individuell antreibbar und ansteuerbar und untereinander frei von mechanischen Zwangskopplungen. Bei dem Antriebsmotor handelt es sich besonders bevorzugt um einen Elektromotor, so dass die Schwingungserregungseinrichtung vorliegend insbesondere besonders bevorzugt pro Unwuchterreger, insbesondere genau, einen Elektromotor umfasst. Die wenigstens vier Unwuchterreger mit ihren jeweils um eine eigene Erregerrotationsachse rotierbaren Unwuchtmassen umfassen somit vorzugsweise wenigstens vier Elektromotoren, wobei jeder der wenigstens vier Elektromotoren jeweils wenigstens eine der Unwuchtmassen antreibt, insbesondere somit jeder der Unwuchtmassen genau und ausschließlich ein Elektromotor zum Antrieb zugeordnet ist. Die Rotationsbewegung der jeweiligen Unwuchtmassen bzw. Unwuchtmasse eines Unwuchterregers ist somit bevorzugt individuell durch jeweils einen Elektromotor unabhängig von den jeweils anderen Unwuchtmassen der anderen Unwuchterreger antreibbar. Der Elektromotor kann dazu die Rotationsbewegung der jeweiligen Unwuchtmasse indirekt über beispielsweise ein geeignetes Getriebe antreiben. Bevorzugt ist es jedoch, wenn der Elektromotor die jeweilige Unwuchtmasse bzw. deren Erregerwelle direkt antreibt. Es kann vorgesehen sein, dass eine Wellenkupplung zwischen einer Abtriebswelle des Elektromotors und der Erregerwelle vorhanden ist. Es ist aber auch möglich, dass die Erregerwelle einstückig ausgebildet ist und neben einem Bereich, in dem die Unwuchtmasse angeordnet ist, einen Bereich umfasst, der den Rotor des jeweiligen Elektromotors bildet.

Es ist möglich, dass die Bodenverdichtungswalze insgesamt nur eine einzige Schwingungserregungseinrichtung für eine einzige Walzbandage aufweist. Dies kann insbesondere beispielsweise bei Walzenzügen der Fall sein. Alternativ ist es aber auch möglich, dass die Bodenverdichtungswalze mehrere Schwingungserregungseinrichtungen aufweist, beispielsweise zwei Walzbandagen mit jeweils einer Schwingungserregungseinrichtung. Weiter ergänzend oder alternativ kann es auch vorgesehen sein, dass zwei oder mehr Schwingungserregungseinrichtungen innerhalb einer gemeinsamen Walzbandage angeordnet sind. Sofern die Bodenverdichtungswalze zwei oder mehr Schwingungserregungseinrichtungen aufweist, können diese unabhängig voneinander steuerbar sein bzw. gesteuert werden und dazu beispielsweise jeweils eine eigene Steuereinheit und/oder eine gemeinsame Steuereinheit aufweisen. Es ist jedoch möglich, auch wenn die jeweiligen Schwingungserregungseinrichtungen grundsätzlich unabhängig voneinander steuerbar sind, dass im Fall eines gleichzeitigen Betriebes von zwei oder mehr Schwingungserregungseinrichtungen einer Bodenverdichtungswalze deren jeweiliger Betrieb zueinander von der einen oder den mehreren Steuereinheiten koordiniert wird.

Teil der Bodenverdichtungsmaschine kann ferner eine Steuereinheit sein, die den Antrieb der Elektromotoren der wenigstens vier Unwuchterreger der Schwingungserregungseinrichtung steuert, insbesondere in der nachstehend noch näher beschriebenen Weise. Die Steuereinheit ist idealerweise derart ausgebildet, dass die Schwingungserregungseinrichtung in mehreren zueinander verschiedenen Betriebsmodi betreibbar ist. Die Steuereinheit kann dazu als Computereinrichtung mit einem geeigneten Computerprogramm zum Betrieb der Steuereinheit und zur Steuerung und/oder Regelung der von der Steuereinheit gesteuerten Prozesse ausgebildet sein. Es können ferner ein oder mehrere Steuersignalübertragungsverbindungen vorhanden sein, über die Steuerbefehle von der Steuereinheit an sämtliche der Elektromotoren der vier Unwuchterreger übertragen werden können. Diese können kabelgebunden und/oder kabellos sein. Die Steuersignalübertragungsverbindungen können beispielsweise Teil eines BUS-Systems der Bodenverdichtungswalze sein.

Für das erfindungsgemäße Verfahren zum Betrieb einer Bodenverdichtungswalze, insbesondere einer Bodenverdichtungswalze wie vorstehend beschrieben, kann es somit insbesondere vorgesehen sein, dass diese wenigstens eine Walzbandage umfasst. Es kann weiter eine die Walzbandage mit Schwingungen beaufschlagende Schwingungserregungseinrichtung vorgesehen sein, wobei die Schwingungserregungseinrichtung wenigstens vier Unwuchterreger aufweist. Die vier Unwuchterreger können jeweils eine um eine Erregerrotationsachse rotierbare Unwuchtmasse und einen die Rotationsbewegung der jeweiligen Unwuchtmasse individuell antreibenden Elektromotor aufweisen. Ferner kann eine Steuereinheit vorhanden sein, die den Antrieb der Elektromotoren, d.h. aller der von der Schwingungserregungseinrichtung umfassten Elektromotoren individuell und unabhängig voneinander, steuert. Es kann vorgesehen sein, dass die Schwingungserregungseinrichtung in mehreren zueinander verschiedenen Betriebsmodi betreibbar ist bzw. betrieben wird. Hierzu kann in einem Schritt a) ein Betreiben der Schwingungserregungseinrichtung in einem ersten Betriebsmodus erfolgen. Dies kann beispielsweise anhand einer durch einen Bediener der Bodenverdichtungswalze erfolgten Auswahl des ersten Betriebsmodus aus einer Mehrzahl möglicher Betriebsmodi erfolgen bzw. erfolgt sein. Es ist alternativ auch möglich, dass der erste Betriebsmodus ein vorgegebener Betriebsmodus ist, der zu Beginn einer Inbetriebnahme der Schwingungserregungseinrichtung stets eingenommen wird. Die Steuereinheit kann zur Steuerung der wenigstens vier Elektromotoren der wenigstens vier Unwuchterreger ausgebildet sein und dazu beispielsweise über geeignete, kabelgebundene und/oder kabellose, Steuersignalübertragungsverbindungen mit den wenigstens vier Elektromotoren jeweils direkt der indirekt verbunden sein. Die von der Steuereinheit erzeugten Steuersignale können Steuersignale zur Steuerung und/oder Regelung einer Drehzahl bzw. Umdrehungsfrequenz der jeweiligen Unwuchtmasse eines jeden Unwuchterregers der wenigstens vier Unwuchterreger um ihre jeweilige Erregerrotationsachse sein. Ergänzend oder alternativ können die von der Steuereinheit erzeugten Steuersignale eine Drehrichtung der jeweiligen Unwuchtmasse eines jeden Unwuchterregers der wenigstens vier Unwuchterreger um ihre jeweilige Erregerrotationsachse vorgeben. Ergänzend oder alternativ können die von der Steuereinheit erzeugten Steuersignale beispielsweise auch eine Phasenlage wenigstens von zwei Unwuchtmassen zweier Unwuchterreger und insbesondere aller Unwuchtmassen aller Unwuchterreger relativ zueinander betreffen bzw. steuern. Sofern die Bodenverdichtungswalze zwei oder mehr als zwei Schwingungserregungseinrichtungen mit jeweils wenigstens vier Unwuchterregern aufweist, können die von der Steuereinheit erzeugten Steuersignale auch die Drehzahl und/oder Drehrichtung und/oder Phasenlage wenigstens eines und insbesondere aller Unwuchterreger jeweils einer jeden der zwei oder mehr Schwingungserregungseinrichtungen, insbesondere relativ zueinander, betreffen. Es kann somit insbesondere vorgesehen sein, dass die Steuereinheit den Betrieb jedes Unwuchterregers einer Schwingungserregungseinrichtung und insbesondere auch aller Unwuchterreger aller Schwingungserregungseinrichtungen der Bodenverdichtungswalze hinsichtlich ihrer Drehzahl, Drehrichtung und/oder Phasenlage einzeln bzw. individuell und für sich unabhängig voneinander steuert. Eine voneinander unabhängige Steuerung ist dabei vorliegend insbesondere derart zu verstehen, dass die Steuereinheit zumindest die Drehrichtung und/oder die Drehgeschwindigkeit bzw. Drehzahl eines jeden Unwuchterregers vorgibt und steuert und/oder regelt. Dies schließt jedoch die Einbeziehung aktueller Betriebsparameter eines oder mehrerer weiterer Unwuchterreger nicht aus, insbesondere zu Regelungszwecken, beispielsweise zur Einstellung und/oder Aufrechterhaltung relativer Phasenlagen von zwei oder mehr Unwuchterregern, insbesondere wenigstens aller Unwuchterreger, relativ zueinander. In dem ersten Betriebsmodus steuert die Steuereinheit alle der Unwuchterreger derart, dass wenigstens einer der Unwuchterreger um seine Rotationsachse rotiert. Insbesondere kann es sich bei dem ersten Betriebsmodus um einen Betriebsmodus handeln, in dem wenigstens zwei und insbesondere alle der Unwuchterreger der Schwingungserregungseinrichtung um ihre Rotationsachse rotieren.

Ausgehend von einem Betreiben der Schwingungserregungseinrichtung in dem ersten Betriebsmodus kann in einem Schritt b) ein durch die Steuereinheit gesteuertes Übergehen des Betreibens der Schwingungserregungseinrichtung in einen zweiten Betriebsmodus erfolgen, wobei das Übergehen im laufenden Betrieb der Schwingungserregungseinrichtung erfolgt. Dies bedeutet, dass der Wechsel des Betriebsmodus nicht notwendigerweise ein übergangsweises Deaktivieren der Schwingungserregungseinrichtung und/oder ein vollständiges und/oder gleichzeitiges Anhalten aller Unwuchterreger der Schwingungserregungseinrichtung umfasst, sondern der Wechsel im laufenden Betrieb bzw. "on the fly" der Schwingungserregungseinrichtung erfolgt. Insbesondere erfolgt das Übergehen derart, dass wenigstens einer der Unwuchterreger während des Übergehens unterbrechungslos um seine Rotationsachse weiterrotiert und/oder zu keinem Zeitpunkt der Übergangs alle der Unwuchterreger gleichzeitig stillstehen. Sofern der Übergang von dem ersten Betriebsmodus in den zweiten Betriebsmodus keine Drehrichtungsumkehr eines oder mehrerer der Unwuchterreger der Schwingungserregungseinrichtung erfordert, rotieren zudem die aktuell rotierenden, bevorzugt alle, Unwuchterreger der Schwingungserregungseinrichtung um ihre jeweilige Rotationsachse unter, wenigstens übergangsweiser, Anpassung und/oder Änderung allein der Drehzahl bis zur Einnahme des zweiten Betriebsmodus weiter. Zur Anpassung kann es insbesondere vorgesehen sein, dass die im ersten Betriebsmodus aktuelle Drehzahl eines oder mehrerer der Unwuchterreger zumindest übergangsweise, gleichzeitig oder zeitlich zueinander versetzt, beschleunigt und/oder abgebremst wird.

Sofern eine oder mehrere Umkehrungen aktueller Drehrichtungen eines oder mehrerer der einzelnen Unwuchterreger der Schwingungserregungseinrichtung im ersten Betriebsmodus hin zum zweiten Betriebsmodus erforderlich sind, erfolgt dies bevorzugt in einer zueinander gestaffelten Weise. Eine solche Umstellung erfolgt somit besonders bevorzugt derart, dass zu keinem Zeitpunkt während der Umstellung von dem ersten Betriebsmodus in den zweiten Betriebsmodus alle Unwuchtmasse stillstehen bzw. stets wenigstens ein Unwuchterreger in einem Rotationszustand ist.

Sofern nicht alle der Unwuchterreger im ersten Betriebsmodus und auch nicht alle der Unwuchterreger im zweiten Betriebsmodus um ihre jeweilige Erregerrotationsachse rotieren und sofern zur Einnahme des zweiten Betriebsmodus eine Drehrichtungsumkehr eines im ersten Betriebsmodus rotierenden Unwuchterregers zur Einnahme des zweiten Betriebsmodus erforderlich wäre, kann es bevorzugt sein, wenn zur Einnahme des zweiten Betriebsmodus vorzugsweise der im ersten Betriebsmodus in einer Drehrichtung rotierende Unwuchterreger angehalten und der im ersten Betriebsmodus nicht rotierende Unwuchterreger aus seiner Ruhelage in die gewünschte der einen Drehrichtung entgegengesetzte Drehrichtung beschleunigt bzw. in Betrieb genommen wird. In diesem Fall erfolgt beim Übergang von dem ersten Betriebsmodus in den zweiten Betriebsmodus somit kein Umkehren der Drehrichtung eines bestimmten Unwuchterregers, sondern der Wechsel bzw. ein Umschalten von einem im ersten Betriebsmodus rotierenden Unwuchterreger auf einen im zweiten Betriebsmodus dazu entgegengesetzt rotierenden Unwuchterreger. Auf diese Weise kann beispielsweise die für den Übergang von dem ersten Betriebsmodus auf den zweiten Betriebsmodus erforderliche Zeitspanne verkürzt und/oder ein hinsichtlich des Energieverbrauches optimierter Übergang erreicht werden.

Aufgrund der vorhandenen wenigstens vier Unwuchterreger und aufgrund des Umstandes, dass die wenigstens vier Unwuchterreger individuell bzw. unabhängig voneinander von der Steuereinheit hinsichtlich ihrer Drehrichtung und/oder Drehzahl steuerbar und/oder regelbar sind bzw. gesteuert und/oder geregelt werden, können mit der vorliegenden Schwingungserregungseinrichtung wahlweise und im Wechsel zueinander zahlreiche zueinander verschiedene Betriebsmodi dargestellt werden. Die Bezeichnung "erster Betriebsmodus" ist in diesem Zusammenhang daher auch nicht als ein bestimmter Betriebsmodus zu verstehen, sondern als ein für den beschriebenen Wechsel des aktuellen Betriebsmodus vorliegender Ausgangsbetriebsmodus. Entsprechend handelt es sich auch bei dem "zweiten Betriebsmodus" nicht um einen bestimmten Betriebsmodus, sondern um denjenigen Betriebsmodus, zu dem gewechselt werden soll. Der erste Betriebsmodus unterscheidet sich von dem zweiten Betriebsmodus wenigstens in einem der Betriebsparameter Drehzahl, Drehrichtung und/oder Phasenlage und Bezug auf wenigstens einen der insgesamt wenigstens vier Unwuchterreger.

Beispielsweise kann die Schwingungserregungseinrichtung in einem Betriebsmodus "Kreiserregerbetrieb" betrieben werden. Der Kreiserregerbetrieb zeichnet sich dadurch aus, dass die Schwingungserregungseinrichtung insgesamt eine um eine zentrale Achse, insbesondere um eine Rotationsachse der Walzbandage, umlaufende Schwingungsamplitude ausführt. Der oder die im Kreiserregerbetrieb rotierende/-n Unwuchterreger rotieren somit beispielsweise mit einer und, im Fall mehrerer rotierender Unwuchterreger, derselben Drehzahl und mit derselben Drehrichtung. Aufgrund der insgesamt wenigstens vier von der Schwingungserregungseinrichtung umfassten einzelnen Unwuchterreger kann es vorgesehen sein, dass die Walzbandage bei gleicher Drehzahl und gleicher Drehrichtung insgesamt wenigstens vier verschiedene Kreiserregeramplituden und entsprechend vier verschiedene Kreiserregerbetriebe ausführen kann. Die kleinste Kreiserregeramplitude kann dadurch erreicht werden, dass nur eine der wenigstens vier Unwuchterreger rotiert und die übrigen Unwuchterreger deaktiviert sind bzw. nicht rotieren. Alternativ ist es möglich, dass gleichzeitig zwei, drei oder vier Unwuchterreger, insbesondere in zueinander gleicher Phasenlage, mit derselben Drehrichtung und derselben Drehzahl um ihre jeweiligen Erregerrotationsachsen rotieren und sich auf diese Weise die Kreiserregeramplituden mehrerer Unwuchterreger miteinander addieren. Sofern die Unwuchterreger der Schwingungserregungseinrichtung nur statische Unwuchtgewichte bzw. Unwuchtmassen aufweisen bzw. frei von Umschlaggewichten sind, sind die darstellbaren Exzentrizitäten im Rotationsbetrieb drehrichtungsunabhängig. Entsprechend kann es dann beispielsweise auch vorgesehen sein, dass mit einem Fahrtrichtungswechsel der Bodenverdichtungswalze eine Umkehrung der Drehrichtung der Unwuchterreger unter Aufrechterhaltung der von der Schwingungserregungseinrichtung generierten Gesamtexzentrizität erfolgt. Für den Fall, dass einer oder mehrere der wenigstens vier Unwuchterreger ein oder mehrere Umschlaggewichte umfassen, ist es möglich, die Anzahl darstellbarer Kreiserregerbetriebsmodi drehrichtungsabhängig noch weiter zu erhöhen.

Alternativ ist die Schwingungserregungseinrichtung mit dem vorstehend beschriebenen Aufbau auch in einem Betriebsmodus "Richtschwingerbetrieb" betreibbar bzw. kann in diesen Betriebsmodus wechseln, in dem wenigstens zwei der rotierenden Unwuchterreger in gegenläufige Drehrichtungen rotieren. Auf diese Weise kann ein gerichteter Schwingungsvektor erzeugt werden. Durch eine Anpassung der Drehlage der wenigstens zwei gegenläufig zueinander rotierenden Unwuchterreger kann zudem die Richtung des Schwingungsvektors der resultierenden Gesamtrichtschwingung praktisch übergangslos zwischen einer Horizontalschwingung und einer Vertikalschwingung variiert werden. Entsprechend ermöglicht der Aufbau und Betrieb der vorstehend beschriebenen Schwingungserregungseinrichtung ohne konstruktive Anpassungen oder sonstige Umbaumaßnahmen beispielsweise neben der Einstellung eines in einer senkrecht zur Rotationsachse verlaufenden virtuellen Projektionsebene schräg liegenden Richtungsvektors mit gleichzeitig einem Vertikalanteil und einem Horizontalanteil auch einen Richtschwingerbetrieb mit ausschließlich vertikal oder horizontal schwingendem Richtungsvektor. Die Amplitude der resultierenden Gesamtrichtschwingung im Richtschwingerbetrieb kann zudem dadurch variiert werden, dass entweder nur zwei der wenigstens vier Unwuchterreger zueinander gegenläufig um ihre jeweilige Erregerrotationsachse rotieren oder jeweils zwei Paare der wenigstens vier Unwuchterreger, wobei die beiden Unwuchterreger jeweils eines Paares vorzugsweise mit derselben Drehzahl, derselben Drehrichtung sowie derselben relativen Phasenlage zueinander rotieren und die beiden Unwuchterreger des jeweils anderen Paares mit derselben Drehzahl dafür aber in der entgegengesetzten Drehrichtung miteinander gleichartig rotieren. Die darstellbare Gesamtrichtschwingung bzw. die maximale Amplitude der resultierenden Schwingung der Walzbandage kann somit variiert werden, insbesondere jedoch unter Aufrechterhaltung der individuellen Drehrichtungen der einzelnen Unwuchterreger. Auf diese Weise kann beispielsweise auf ein oder mehrere Umschlaggewichte zum Erreichen verschiedener Exzentrizitäten verzichtet werden.

Ein weiterer Betriebsmodus kann ergänzend oder alternativ ein "Oszillationserregerbetrieb" sein, in dem wenigstens zwei der rotierenden Unwuchterreger die gleiche Drehrichtung und die gleiche Drehzahl mit einem definierten Phasenversatz, insbesondere einem Phasenversatz von 180°, aufweisen. Auch hier kann alternativ auf nur zwei rotierende Unwuchterreger oder zwei Paare rotierender Unwuchterreger zur Variation der Oszillationsexzentrizität zurückgegriffen werden, ohne dazu beispielsweise Umschlaggewichte zur Verfügung stellen zu müssen. Im letzteren Fall rotieren somit insgesamt vier Unwuchterreger mit der gleichen Drehrichtung und der gleichen Drehzahl um ihre jeweiligen Rotationsachsen, wobei zwei der vier Unwuchterreger gegenüber den weiteren zwei Unwuchterregern um 180° phasenversetzt sind.

Ein weiterer Betriebsmodus kann ein "überlagerter Oszillationserregerbetrieb" sein, in dem zwei erste Unwuchterreger mit gleicher Drehrichtung und gleicher Drehzahl und in zueinander um 180° versetzter Phasenlage und damit entsprechend dem vorstehend erläuterten "Oszillationserregerbetrieb" rotieren. Zusätzlich kann es nun aber im Rahmen des "überlagerten Oszillationserregerbetriebs" vorgesehen sein, dass ein oder mehrere weitere Unwuchterreger ebenfalls in zu den beiden ersten Unwuchterregern gleicher Drehrichtung und mit gleicher Drehzahl phasengleich mit einem der beiden ersten Unwuchterreger oder insbesondere phasenversetzt zu beiden der ersten Unwuchterreger rotieren. Ganz besonders kann es dabei vorgesehen sein, dass zwei Unwuchterreger zueinander ergänzend zu den beiden ersten Unwuchterregern entsprechend rotieren, wobei diese zwei Unwuchterreger gleichzeitig auch zueinander, insbesondere um 180°, phasenversetzt zueinander sind. Insgesamt ist es für den "überlagerten Oszillationserregerbetrieb" ganz besonders bevorzugt, wenn somit insgesamt gleichzeitig vier Unwuchterreger in gleicher Drehrichtung und mit gleicher Drehzahl, allerdings jeweils um 90° phasenversetzt zueinander rotieren. In einer Momentaufnahme nehmen diese vier Unwuchterreger somit Positionen bei 0°, 90°, 180° und 270° ein. Mit anderen Worten können im "überlagerten Oszillationserregerbetrieb" somit zwei Paare von jeweils in einem Oszillationserregerbetrieb rotierenden Unwuchterregern miteinander überlagert werden, insbesondere um 90° phasenversetzt.

Ergänzend oder alternativ kann ein Betriebsmodus ein "Nullschwingungsbetrieb" sein, in dem die und insbesondere alle Unwuchterreger der Schwingungserregungseinrichtung zwar rotieren, aber gleichzeitig keine resultierende Gesamtschwingung von der Schwingungserregungseinrichtung auf Walzbandage und damit den Bodenuntergrund übertragen wird. Die durch die einzelnen rotierenden Unwuchterreger generierten Einzelschwingungen heben sich somit in der Summe der Einzelschwingungen auf. Ein solcher Nullschwingungsbetrieb kann beispielsweise dadurch erhalten werden, dass insgesamt vier Unwuchterreger mit derselben Drehzahl betrieben werden, wobei ein erster der vier Unwuchterreger im Uhrzeigersinn rotiert und ein zweiter Unwuchterreger ebenfalls im Uhrzeigersinn, allerdings um 180° phasenversetzt gegenüber dem ersten Unwuchterreger. Der erste und der zweite Unwuchterreger werden somit in dem "Oszillationserregerbetrieb" betrieben. Gleichzeitig werden mit gegenüber dem ersten und dem zweiten Unwuchterreger gleicher Drehzahl ein dritter und einer vierter Unwuchterreger entgegen dem Uhrzeigersinn zueinander um 180° phasenversetzt rotiert und zueinander somit ebenfalls in dem "Oszillationserregerbetrieb" betrieben, allerdings in einer zu dem ersten Paar Unwuchterregern gegenläufigen Drehrichtung. In diesem "Nullschwingungsbetrieb" rotieren somit zwei Paare von Unwuchterregern, die in sich im Oszillationserregerbetrieb betrieben werden, mit insgesamt der gleichen Drehzahl aber in gleichzeitig zueinander entgegengesetzte Drehrichtungen. Dieser Betriebsmodus kann beispielsweise für Wendevorgänge, bei der Passage schwingungsempfindlicher Areale im Verdichtungsgelände und/oder im Rahmen von FDVK-Anwendungen (FDVK = "flächendeckende dynamische Verdichtungskontrolle") vorteilhaft sein, wie nachstehend im Rahmen bevorzugter Weiterbildungen noch näher erläutert.

Ein weiterer Betriebsmodus kann beispielsweise ein "pulsierender Kreiserregerbetrieb" sein, in dem alle rotierenden Unwuchterreger die gleiche Drehrichtung allerdings mit zum Teil zueinander verschiedenen Drehzahlen aufweisen. Konkret kann beispielsweise einer der Unwuchterreger mit einer definierten Drehzahl rotieren und gleichzeitig in weiterer Unwuchterreger mit der gleichen Drehrichtung mit einem ganzzahligen Vielfachen dieser definierten Drehzahl. Es können beispielsweise auch zwei oder drei Unwuchterreger mit der definierten Drehzahl und der gleichen Drehrichtung rotieren und parallel dazu einer oder mehrere der übrigen Unwuchterreger mit der gleichen Drehrichtung mit einem ganzzahligen Vielfachen dieser definierten Drehzahl.

Das erfindungsgemäße Verfahren erlaubt als einen weiteren Betriebsmodus weiter ergänzend oder alternativ einen "pulsierenden Richtschwingerbetrieb", in dem wenigstens zwei Paare rotierender Unwuchterreger gegenläufige Drehrichtungen aufweisen und in dem gleichzeitig wenigstens zwei Unwuchterreger wenigstens eines Paares mit zueinander gleicher Drehrichtung mit in gleichzeitig zueinander verschiedener Drehzahl rotieren, idealerweise einem ganzzahligen Vielfachen der Drehzahl des einen Unwuchterregers dieses Paares. Konkret kann dies somit beispielsweise bedeuten, dass jedes Paar Unwuchterreger, bei dem die Unwuchterreger in dieselbe Drehrichtung rotieren, jeweils einen Unwuchterreger mit einer relativ niedrigen und einen Unwuchterreger mit einer relativ hohen Drehzahl umfasst, wobei die relativ hohe Drehzahl vorzugsweise ein ganzzahliges Vielfaches der relativ niedrigen Drehzahl ist. Betragsmäßig umfasst jedes der beiden Paare idealerweise einen Unwuchterreger mit der relativ hohen Drehzahl und einen Unwuchterreger mit der relativ niedrigen Drehzahl, wobei die beiden Unwuchterreger mit der relativ hohen Drehzahl und die beiden Unwuchterreger mit der relativ niedrigen Drehzahl vorzugsweise einander entgegengesetzte Drehrichtungen aufweisen.

Ein weiterer möglicher Betriebsmodus kann ein "pulsierender Oszillationserregerbetrieb" sein, in dem wenigstens drei der rotierenden Unwuchterreger die gleiche Drehrichtung mit einem definierten Phasenversatz aufweisen. Bevorzugt können aber auch hier zwei Paare an Unwuchterregern umfasst sein, wobei alle der aktiven Unwuchterreger bzw. die Unwuchterreger der zwei Paare dieselbe Drehrichtung aufweisen. Ferner können zwei der Unwuchterreger vorhanden sein, die mit der gleichen definierten Drehzahl aber mit einem Phasenversatz, insbesondere von 180°, zueinander rotieren. Darüber hinaus können weitere zwei Unwuchterreger vorhanden sein, die eine Drehzahl aufweisen, die mit einem ganzzahligen Vielfachen der definierten Drehzahl rotieren, zueinander aber beispielsweise ebenfalls einen Phasenversatz von 180° aufweisen.

Ein weitere Betriebsmodus kann ein "chaotischer Erregerbetrieb" sein, in dem beispielsweise zufällig oder intervallartig oder kontinuierlich eine Variation der Drehzahlen und/oder Drehrichtungen und/oder Phasenversätze von wenigstens einem der Unwuchterreger und insbesondere von wenigstens zwei der Unwuchterreger und ganz besonders von den wenigstens vier Unwuchterregern der Schwingungserregungseinrichtung erfolgt. Dieser Betriebsmodus kann insbesondere als Ausgangspunkt zur Findung eines für den jeweiligen Bodenuntergrund und dessen aktuellem Verdichtungszustand, insbesondere hinsichtlich einer Verdichtungsleistung und/oder eines Energieverbrauches, optimalen Betriebsmodus dienen

Ein weiterer Betriebsmodus kann ein "komplexer Erregerbetrieb" sein. In diesem Betriebsmodus werden die einzelnen Betriebsparameter hinsichtlich ihrer aktuellen Drehzahl und Drehrichtung derart betrieben, dass beispielsweise wenigstens teilweise kein konstanter Phasenversatz vorhanden ist. Die resultierende Schwingungsamplitude als Summe der Einzelamplituden kann auf diese Weise im laufenden Betrieb hochgradig variieren und in wechselnder Weise Anteile beispielsweise eines Kreiserregerbetriebes, eines Richtschwingerbetriebes, eines Oszillationserregerbetriebes etc. aufweisen. Auch dieser Betriebsmodus kann insbesondere als Ausgangspunkt zur Findung eines für den jeweiligen Bodenuntergrund und dessen aktuellem Verdichtungszustand, insbesondere hinsichtlich einer Verdichtungsleistung und/oder eines Energieverbrauches, optimalen Betriebsmodus dienen.

Es ist auch möglich, dass die Schwingungserregungseinrichtung der Bodenverdichtungswalze durch die Steuereinheit in einem "manuellen Erregerbetrieb" gesteuert wird. In diesem Betriebsmodus hat der Bediener die Möglichkeit, wenigstens einen und insbesondere alle der wenigstens vier Unwuchterreger der Schwingungserregungseinrichtung hinsichtlich ihrer Drehzahl und/oder Drehrichtung und/oder ihres Phasenversatzes der einzelnen Unwuchterreger einzustellen. Dies kann beispielsweise dann hilfreich sein, wenn das Auftreten lokaler Resonanzerscheinungen innerhalb der Bodenverdichtungswalze, insbesondere im Bereich des Fahrstandes, vermieden werden soll.

Es ist möglich, dass im laufenden Betrieb der Schwingungserregungseinrichtung in einem Betriebsmodus, insbesondere in einem der vorstehend beschriebene Betriebsmodi, ein, insbesondere gleichzeitiges und/oder zueinander versetztes, Ändern der Drehzahl von genau zwei oder genau vier Unwuchterregern der Schwingungserregungseinrichtung erfolgt, insbesondere bei einem Übergehen von dem ersten Betriebsmodus hin zu dem zweiten Betriebsmodus bzw. bei einem Wechsel des jeweils aktuellen Betriebsmodus. Insbesondere kann es dabei jedoch gleichzeitig auch vorgesehen sein, dass ein oder wenigstens zwei der Unwuchterreger hinsichtlich ihres Betriebszustandes im ersten Betriebsmodus hin zum zweiten Betriebsmodus, insbesondere hinsichtlich ihrer aktuellen Drehzahl, Drehrichtung und relativen Phasenlage zueinander, unverändert weiterbetrieben werden.

Hinsichtlich des Vorgehens, wie konkret von dem ersten Betriebsmodus in den zweiten Betriebsmodus gewechselt wird, bestehen verschiedene Vorgehensalternativen. So kann beispielsweise direkt von dem ersten in den zweiten Betriebsmodus gewechselt werden. Alternativ ist es aber auch möglich, dass im Schritt b) ausgehend vom ersten Betriebsmodus hin zum zweiten Betriebsmodus zunächst ein dritter Betriebsmodus durchlaufen wird. Dies kann beispielsweise dann sinnvoll sein, wenn der damit insgesamt vollzogene Wechsel gegenüber einem direkten Wechsel zeitlich und/oder energetisch günstiger ist und/oder dadurch beispielsweise das Auftreten von Resonanzen beim Wechsel reduziert und/oder ausgeschlossen werden kann. Dazu kann es vorgesehen sein, dass die Steuereinheit nicht nur die Umstellung an sich steuert, sondern insbesondere auch überwacht (und entsprechend steuert und regelt), dass der dritte Betriebsmodus zumindest übergangsweise stabil eingenommen bzw. durchlaufen wird.

Zum Wechseln des Betriebsmodus, d.h. für ein Ein- bzw. Umstellen des zweiten Betriebsmodus ausgehend von dem ersten Betriebsmodus, ist es möglich, dass ein wenigstens übergangsweises Beschleunigen und/oder Abbremsen eines oder mehrerer der Unwuchterreger erfolgt. Insbesondere das Abbremsen kann dazu aktiv, beispielsweise durch ein aktives Bremsen, regenerativ, beispielsweise durch ein Umschalten des Elektromotors des jeweiligen Unwuchterregers von einem Antriebsmodus in einen Generatormodus, oder passiv, beispielsweise allein durch ein Unterbrechen der Zuführung an elektrischer Antriebsenergie zu dem jeweiligen Elektromotor, erfolgen. Das Beschleunigen und/oder Abbremsen erfolgt, sofern dies der gewünschte Wechsel in den zweiten Betriebsmodus für den jeweiligen Unwuchterreger zulässt, insbesondere derart, dass ein Stillstand der Rotationsbewegung der Unwuchtmasse vermieden wird bzw. diese in einem Rotationsbetrieb gehalten wird.

Es kann vorteilhaft sein, wenn das Steuern eines Übergangs bzw. einer Umstellung von dem ersten Betriebsmodus in den zweiten Betriebsmodus von der Steuereinheit, insbesondere zeitabhängig und/oder energieabhängig, gesteuert erfolgt. Eine zeitabhängige Steuerung kann insbesondere ein möglichst schnelles Übergehen von dem ersten in den zweiten Betriebsmodus bezeichnen. Dies kann beispielsweise insbesondere auch ein aktives Abbremsen einer oder mehrerer der Unwuchterreger umfassen. Eine energieabhängige Steuerung kann insbesondere eine Steuerung des Übergangs von dem ersten in den zweiten Betriebsmodus in einer möglichst energiesparsamen Art und Weise umfassen, beispielsweise unter Vermeidung aktiver Abbremsvorgänge eines oder mehrerer der Unwuchterreger und/oder unter Einbindung regenerativer Abbremsvorgänge von einem oder mehreren der Unwuchterreger und/oder vergleichsweise langsamer Beschleunigungsvorgänge und/oder zeitlich versetzter aktiver Abbrems- und/oder Beschleunigungsvorgänge von einem oder mehreren der Unwuchterreger.

Zur Beurteilung, inwieweit einer von verschiedenen möglichen Abläufen zum Umstellen von dem ersten Betriebsmodus in den zweiten Betriebsmodus in für den Umstellvorgang zeitlicher und/oder energetischer Hinsicht vorteilhaft ist, kann die Steuereinheit beispielsweise in einer Speichereinrichtung hinterlegt eine Bibliothek an verschiedenen Umstellalternativen umfassen, für die jeweils beispielsweise ein Zeitfaktor und/oder ein Energieverbrauchsfaktor vorhanden sind. Ergänzend oder alternativ ist es auch möglich, dass die Steuereinheit im Rahmen einer Lernfunktion bzw. eines Lernmodus im laufenden Betrieb der Bodenverdichtungswalze diese Faktoren ermittelt und in der Speichereinrichtung hinterlegt und damit eine solche Bibliothek über den laufenden Betrieb der Bodenverdichtungswalze in einem praktischen Einsatz oder auch über mehrere Einsätze hinweg erstellt. Für das erfindungsgemäße Verfahren kann es somit bevorzugt sein, wenn es einen Lernmodus umfasst, in dem ein oder mehrere Wechsel bzw. Umstellalternativen zwischen dem ersten und dem zweiten Betriebsmodus hinsichtlich ihres tatsächlichen Verbrauches an elektrischer Energie und/oder der für den Wechsel erforderlichen Zeit erfasst und in einer Speichereinrichtung dokumentiert werden. Es ist dann möglich und ebenfalls bevorzugt, wenn bei bekannten, insbesondere in diesem Schritt erfassten, verschiedenen Möglichkeiten zum Übergehen von dem ersten Betriebsmodus in den zweiten Betriebsmodus ein Auswählen anhand eines niedrigeren Verbrauches elektrischer Energie und/oder anhand einer kürzeren Zeitspanne durch die Steuereinheit erfolgt. Nach welchen Kriterien die Steuereinheit eine Auswahl trifft bzw. ob die Steuereinheit somit priorisiert zeitabhängig und/oder energieabhängig auswählt, kann beispielsweise von einem Bediener manuell vorgegeben werden, beispielsweise durch Vorgabe eines Betriebes der Bodenverdichtungswalze in einem vergleichsweise energiesparenden Modus (= energieabhängig) oder in einem vergleichsweise schnell zwischen den Betriebsmodi umschaltenden Modus (= zeitabhängig). Eine zeitabhängige Auswahl kann beispielsweise dann sinnvoll sein, wenn eine besonders präzise und zeitlich knappe Umschaltung erfolgen soll. Eine energieabhängige Auswahl kann dann sinnvoll sein, wenn der Gesamtenergieverbrauch der Bodenverdichtungswalze möglichst geringgehalten werden soll, um beispielsweise deren Einsatzzeitfenster zu maximieren.

Der Lernmodus kann auch über eine einzelne Bodenverdichtungswalze hinaus auf eine oder mehrere weitere Baumaschinen, insbesondere Bodenverdichtungswalzen, erstreckt werden. Es kann hierzu vorgesehen sein, dass die eine Bodenverdichtungswalze und die eine Baumaschine, insbesondere die eine weitere Bodenverdichtungswalze, die vorstehend erfassten bzw. erlernten Zeitfaktoren und Energieverbrauchsfaktoren für die Umstellung von einem ersten Betriebsmodus in einen zweiten Betriebsmodus über geeignete Kommunikationsmittel direkt oder indirekt untereinander austauschen und auf diese Weise eine auf den Zeit- und Energieverbrauchsfaktoren mehrerer Bodenverdichtungswalzen oder Baumaschinen beruhende Bibliothek im laufenden Arbeitsbetrieb generieren. Damit kann beispielsweise ein besonders präziser und auf die individuellen Gegebenheiten eines Einsatzareals abgestimmter Verdichtungsbetrieb und/oder - plan für eine oder mehrere der Bodenverdichtungswalzen erzeugt werden.

Es ist möglich, dass bei einer Änderung der Betriebsmodus der Schwingungserregungseinrichtung von dem ersten Betriebsmodus in den zweiten Betriebsmodus die Veränderung/-en der anzupassenden Betriebsparameter der jeweiligen für die Änderung des Betriebsmodus der Schwingungserregungseinrichtung von dem ersten Betriebsmodus in den zweiten Betriebsmodus zur verstellenden Unwuchterreger gleichzeitig oder nacheinander erfolgt/en. Durch ein gleichzeitiges Ändern eines oder mehrerer der Betriebsparameter mehrerer Unwuchterreger kann beispielsweise das für das Umstellen insgesamt erforderliche Zeitfenster vergleichsweise kurz gehalten werden. Durch ein sukzessives bzw. nacheinander erfolgendes Ändern eines oder mehrerer der zu ändernden Betriebsparameter mehrerer Unwuchterreger kann dagegen beispielsweise das Auftreten einer für den Umstellvorgang insgesamt erforderlichen Leistungsspitze reduziert werden. Ferner kann auf diese Weise ein schlagartiges Wechseln von dem ersten Betriebsmodus in den zweiten Betriebsmodus vermieden werden und dadurch ein fließender Übergang von dem ersten Betriebsmodus in den zweiten Betriebsmodus erreicht werden.

Es ist möglich, dass die Steuereinheit die für das Umstellen der Schwingungserregungseinrichtung von dem ersten Betriebsmodus in den zweiten Betriebsmodus erforderlichen Änderungen ausschließlich durch einen oder mehrere Steuerbefehle vorgibt. Bevorzugt ist es jedoch, wenn mithilfe einer Sensoreinrichtung ein direktes und/oder indirektes Erfassen wenigstens eines der Betriebsparameter Drehzahl, Drehrichtung und/oder Phasenversatz und/oder eines damit direkt oder indirekt korrelierenden Parameters eines jeden der Unwuchterreger der Schwingungserregungseinrichtung erfolgt. Die mithilfe der Sensoreinrichtung erfassten Sensordaten können an die Steuereinheit übermittelt werden, so dass diese unter Rückgriff auf diese Sensordaten den Übergang von dem ersten Betriebsmodus in den zweiten Betriebsmodus anschließend regeln kann. Zur Erfassung der jeweiligen Drehzahlen kann jeder der Unwuchterreger einen Drehzahlsensor umfassen. Zur Erfassung der Drehrichtung kann jeder der Unwuchterreger einen Drehrichtungssensor aufweisen. Zur Erfassung eines Phasenversatzes kann es vorgesehen sein, dass jeder der Unwuchterreger einen Positionssensor umfasst. Dieser Positionssensor kann derart ausgebildet sein, dass er das Vorliegen einer oder mehrerer definierter Drehlagen der jeweiligen Unwuchtmasse des jeweiligen Unwuchterregers ermittelt oder dass er in einer die Erregerrotationsachse umlaufenden Weise die aktuelle Drehlage der jeweiligen Unwuchtmasse erfasst. Die einzelnen Sensoren können über eine oder mehrere geeignete, kabellose und/oder kabelgebundene, Sensorsignalübertragungsverbindungen mit der Steuereinheit verbunden sein, über die sie die einzelnen Sensorsignale an die Steuereinheit übermitteln. Die konkrete Erfassung eines oder mehrerer dieser Betriebsparameter des jeweiligen Unwuchterregers kann beispielsweise an einer Welle des Unwuchterregers, unter Einbindung der Unwuchtmasse des jeweiligen Unwuchterregers oder an dem die jeweilige Unwuchtmasse antreibenden Elektromotor des jeweiligen Unwuchterregers, insbesondere bei einem Direktantrieb der jeweiligen Unwuchtwelle durch den jeweiligen Elektromotor, erfolgen. Für das Umstellen der Schwingungserregungseinrichtung von dem ersten Betriebsmodus in den zweiten Betriebsmodus kann somit auch ein Erfassen von Sensorwerten eines oder mehrerer dieser Betriebsparameter von einem oder mehreren Unwuchterregern der Schwingungserregungseinrichtung und ein Übertragen dieser Sensorwerte an die Steuereinheit vorgesehen sein.

Ergänzend oder alternativ ist es auch möglich, dass eine Sensoreinrichtung zur direkten und/oder indirekten Ermittlung des aktuellen Verbrauches elektrischer Energie und/oder eines damit direkt oder indirekt korrelierenden Parameters eines oder mehrerer der Unwuchterreger der Schwingungserregungseinrichtung vorhanden ist, und dass beim Betreiben der Schwingungserregungseinrichtung und/oder bei einem Umstellen des Betriebes der Schwingungserregungseinrichtung von dem ersten Betriebsmodus in den zweiten Betriebsmodus ein direktes und/oder indirektes Erfassen eines aktuellen Verbrauches elektrischer Energie und/oder eines damit direkt oder indirekt korrelierenden Parameters der Schwingungserregungseinrichtung und/oder einzelner Elektromotoren einzelner Unwuchterreger oder aller Elektromotoren der Unwuchterreger erfolgt. Für das Umstellen der Schwingungserregungseinrichtung von dem ersten Betriebsmodus in den zweiten Betriebsmodus kann somit auch ein Erfassen dieser Sensorwerte eines oder mehrerer dieser Betriebsparameter von einem oder mehreren Unwuchterregern der Schwingungserregungseinrichtung und ein Übertragen dieser Sensorwerte an die Steuereinheit vorgesehen sein. Ein Sensor zur Erfassung eines aktuellen Verbrauches an elektrischer Energie kann beispielsweise ein Stromsensor, insbesondere kombiniert mit einem Zeitglied bzw. einer Zeiterfassung, sein. Konkret können dazu eine Spannung und ein Strom bzw. eine Stromstärke bzw. deren Verläufe in Abhängigkeit von der Zeit erfasst werden. Der aktuelle Verbrauch an elektrischer Energie kann an dem jeweiligen Elektromotor des jeweiligen Unwuchterregers ermittelt werden. Es kann ergänzend oder alternativ aber auch vorgesehen sein, dass die Bodenverdichtungswalze eine Leistungselektronik zur Umformung von Strom mit einem oder mehreren Stromrichtern als Teil eines elektrischen Antriebssystems umfasst. Insbesondere in diesem Fall kann zur Ermittlung eines aktuellen Verbrauches an elektrischer Energie dieser ergänzend oder alternativ auch an der Leistungselektronik ermittelt werden.

Ergänzend oder alternativ zu einer zeitabhängigen und/oder energieabhängigen Auswahl des Ablaufes eines Umstellens von dem ersten Betriebsmodus in den zweiten Betriebsmodus ist es auch möglich, dass ein Erfassen eines mit einem Verdichtungsfortschritt und/oder einer Bodensteifigkeit und/oder einer Bodenverdichtungsgrad korrelierenden Wertes erfolgt, und dass eine Auswahl eines Betriebsmodus in Abhängigkeit von einer Veränderung des Verdichtungsfortschrittes und/oder der Bodensteifigkeit und/oder des Bodenverdichtungsgrades erfolgt. Zur grundsätzlichen Ermittlung eines Verdichtungsfortschrittes und/oder der Bodensteifigkeit und/oder des Bodenverdichtungsgrades sind im Stand der Technik verschiedene Möglichkeiten bekannt, wie beispielsweise in der DE102022213393A1 und der EP1103658A2 offenbart. Dazu können beispielsweise Beschleunigungswerte mithilfe eines oder mehrerer Beschleunigungssensoren an einer oder mehreren Walzbandagen und/oder diese lagernden Einrichtungen und/oder ein Schalldruck mithilfe eines Mikrofons oder ähnliches ermittelt und über den laufenden Verdichtungsvorgang verfolgt werden. Mithilfe der im Stand der Technik beschriebenen Verfahren gelingt häufig eine Verfolgung des Verdichtungsvorgangs im laufenden Verdichtungsbetrieb der Bodenverdichtungswalze dahingehend, ob aktuell noch ein Verdichtungsfortschritt erzielt wird oder nicht bzw. wie groß der aktuell erzielte Verdichtungsfortschritt ist. Für das erfindungsgemäße Verfahren kann es nun vorgesehen sein, dass in einem, beispielsweise von einem Bediener auswählbaren, Optimierungsmodus ein Erfassen eines mit einem Verdichtungsfortschritt und/oder einer Bodensteifigkeit und/oder einem Bodenverdichtungsgrad korrelierenden Wertes erfolgt, und dass ein Variieren der Drehzahl und/oder der Drehrichtung und/oder des Phasenversatzes eines oder mehrerer der Unwuchterreger innerhalb eines Betriebsmodus in Abhängigkeit von einer Veränderung des Verdichtungsfortschrittes und/oder einer Verdichtungsänderung erfolgt. Ergänzend oder alternativ kann es vorgesehen sein, dass zunächst im Optimierungsmodus mehrere zueinander verschiedene Betriebsmodi von der Steuereinheit gesteuert durchlaufen werden, um den für die aktuelle Verdichtungsaufgabe optimalen, beispielsweise effektivsten, Betriebsmodus zu ermitteln. Es ist möglich, dass dieser optimale Betriebsmodus automatisch von der Steuereinheit ausgewählt wird oder einem Bediener angezeigt wird, so dass dieser diesen Betriebsmodus manuell auswählen kann. Es ist möglich, dass dieser Optimierungsmodus nur zu Beginn einer Verdichtungsaufgabe durchgeführt wird oder intervallartig in regelmäßigen Zeitabständen und/oder nach definierten Wegstrecken.

Es kann vorteilhaft sein, wenn die Auswahl der Drehrichtung von wenigstens einem der Unwuchterreger und insbesondere von allen Unwuchterregern der Schwingungserregungseinrichtung durch die Steuereinheit in Abhängigkeit von einer aktuellen Fahrrichtung der Bodenverdichtungswalze erfolgt. Dies kann insbesondere dann vorteilhaft sein, wenn die Wirkung der Schwingungserregungseinrichtung des aktuell gewählten Betriebsmodus auf das Fahrverhalten der Bodenverdichtungswalze und/oder den Bodenverdichtungsvorgang von einer aktuellen Fahrrichtung abhängt. Durch ein Umschalten bzw. Umkehren der aktuellen Drehrichtung aller der für den aktuellen Betriebsmodus aktivierten Unwuchterreger unter Aufrechterhaltung der weiteren Betriebsparameter "Phasenversatz" und "Drehzahl" kann gewährleistet werden, dass in beide mögliche Fahrrichtungen der Bodenverdichtungswalze das Fahr- und/oder Verdichtungsverhalten der Bodenverdichtungswalze gleichmäßig ist. Dies kann beispielsweise insbesondere für einen Betrieb der Bodenverdichtungswalze im Kreiserregerbetrieb der Fall sein. Es kann in diesem Fall vorgesehen sein, dass die Bodenverdichtungswalze einen Fahrrichtungssensor zur Ermittlung einer aktuellen Fahrrichtung der Bodenverdichtungswalze umfasst, und dass ein Ermitteln einer aktuellen Fahrrichtung und/oder eines Fahrrichtungswechsels mithilfe dieses Fahrrichtungssensors sowie ein Übermitteln der aktuellen Fahrrichtung und/oder des Fahrrichtungswechsels an die Steuereinheit erfolgt. Diese steuert den Betrieb der Schwingungserregungseinrichtung entsprechend vorzugsweise auch in Abhängigkeit von einer aktuellen Fahrrichtung der Bodenverdichtungswalze.

Es kann vorgesehen sein, dass einem Bediener eine Bodenverdichtungswalze zur Verfügung steht, deren Steuereinheit nur eine begrenzte Auswahl an bestimmten Betriebsmodi, im Extremfall zunächst erst einmal beispielsweise sogar nur die Durchführung nur eines Betriebsmodus, gestattet. Für diesen Fall kann es vorkommen, dass der Bediener einen oder mehrere zusätzliche Betriebsmodi zumindest temporär oder in Zukunft dauerhaft nutzen bzw. zur Verfügung haben möchte. Es kann daher vorteilhaft sein, wenn der Bediener eine Möglichkeit hat, dass er beispielsweise weitere Betriebsmodi freischaltet. Dazu kann die Bodenverdichtungsmaschine eine geeignete Schnittstelle und/oder Kommunikationseinrichtung umfassen, beispielsweise zur Kommunikation mit einem Mobilteil und/oder einer externen Serverstation und/oder zur Eingabe und/oder zum Einlesen eines Berechtigungscodes etc. Im Rahmen dieser bevorzugten Weiterbildung besteht nun die Möglichkeit, dass ein Vorgeben und/oder Einnehmen wenigstens eines der Betriebsmodi nur durch eine vorhergehende Berechtigungsprüfung durch die Steuereinheit erfolgt. Eine solche Berechtigungsprüfung kann beispielsweise die Prüfung eines der Steuereinheit zur Verfügung gestellten Freischaltcodes und/oder ähnliches umfassen. Dies kann beispielsweise durch eine entsprechende Eingabe durch den Bediener an der Bodenverdichtungswalze selbst und/oder durch eine Übermittlung an die Bodenverdichtungswalze von einer externen Stelle, wie beispielsweise einem Remoteserver, einem Smartdevice oder ähnlichem, erfolgen.

Das erfindungsgemäße Verfahren kann somit ein durch die Steuereinheit gesteuertes wahlweises Steuern der Schwingungserregungseinrichtung wenigstens in einem ersten und in einem zweiten Betriebsmodus, vorzugsweise in drei oder mehr Betriebsmodi, umfassen. Innerhalb eines Betriebsmodus erfolgende und im Verhältnis zueinander gleiche Änderungen nur der Drehzahl aller einzelnen Unwuchterreger stellen dabei insbesondere keinen Wechsel des Betriebsmodus im Sinne der vorliegenden Erfindung dar. Mithilfe dieser Steuereinheit darstellbare Betriebsmodi können insbesondere der Kreiserregerbetrieb, der Richtschwingerbetrieb, der Oszillationserregerbetrieb, der Nullschwingungsbetrieb, der pulsierende Kreiserregerbetrieb, der pulsierende Richtschwingerbetrieb, der pulsierende Oszillationserregerbetrieb, der chaotische Erregerbetrieb, der komplexe Erregerbetrieb und/oder der manuelle Erregerbetrieb sein.

Ein weiterer Aspekt der Erfindung betrifft eine Bodenverdichtungswalze, insbesondere eine Bodenverdichtungswalze, die zur Durchführung eines erfindungsgemäßen Verfahrens ausgebildet ist. Hinsichtlich möglicher konstruktiver Merkmale einer erfindungsgemäßen Bodenverdichtungswalze wird insbesondere auch auf die in den vorhergehenden Angaben zum erfindungsgemäßen Verfahren beschriebenen Vorrichtungsmerkmale Bezug genommen. Insbesondere kann es vorgesehen sein, dass die Bodenverdichtungswalze eine Steuereinheit umfasst, die zur wahlweisen Steuerung der einzelnen Unwuchterreger der Schwingungserregungseinrichtung in zwei oder mehreren der vorhergehend beschriebenen Betriebsmodi ausgebildet ist.

Insbesondere umfasst die erfindungsgemäße Bodenverdichtungswalze wenigstens eine Walzbandage sowie eine die Walzbandage mit Schwingungen beaufschlagende Schwingungserregungseinrichtung, insbesondere wie vorstehend beschrieben. Die Schwingungserregungseinrichtung umfasst demnach wenigstens vier Unwuchterreger, wobei die vier Unwuchterreger jeweils eine um eine Erregerrotationsachse rotierbare Unwuchtmasse und einen die Rotationsbewegung der jeweiligen Unwuchtmasse individuell antreibenden Elektromotor aufweisen. Damit verfügt die Schwingungserregungseinrichtung einer Walzbandage somit insgesamt über wenigstens vier separat zueinander und unabhängig voneinander angetriebene und von einer Steuereinheit jeweils separat und unabhängig voneinander gesteuerte und/oder geregelte Unwuchterreger. Teil der erfindungsgemäßen Bodenverdichtungswalze ist ferner entsprechend auch die Steuereinheit, die den Antrieb der wenigstens vier Elektromotoren individuell und unabhängig voneinander, idealerweise aber in einer zueinander koordinierten Weise steuert. Anders als bei den bisher bekannten Schwingungserregungseinrichtungen einer Walzbandage erfolgt die Koordination des Antriebs der mehreren, vorliegend wenigstens vier, Unwuchterreger somit nicht mechanisch und/oder hydraulisch, sondern insbesondere ausschließlich elektronisch durch die den Betrieb aller der Elektromotoren der Unwuchterreger steuernde Steuereinheit. Diese Anordnung ermöglicht insbesondere den vorstehend beschriebenen Funktionsumfang der Schwingungserregungseinrichtung der Walzbandage bzw., dass diese verschiedenen Betriebsmodi auch tatsächlich von der Schwingungserregungseinrichtung eingenommen werden können.

Die wenigstens und insbesondere genau vier Unwuchterreger der Schwingungserregungseinrichtung werden bevorzugt über eine oder mehrere Stützeinrichtungen an einem Bandagenmantel der Walzbandage gelagert. Es kann vorteilhaft sein, wenn die Bodenverdichtungswalze eine Tellerscheibe umfasst, die die wenigstens vier Unwuchterreger an einen Bandagenmantel der Walzbandage koppelt, wobei die Tellerscheibe wenigstens vier Lagerausnehmungen aufweist, wobei jeder der Lagerausnehmungen wenigstens einen der vier Unwuchterreger lagert. Die Lagerausnehmungen können als Durchgangsöffnungen ausgebildet sein. Bei der Tellerscheibe handelt es sich somit um eine, vorzugsweise scheibenartige, Stützeinrichtung innerhalb des Bandagenmantels der Walzbandage, über die die von den einzelnen Unwuchterregern erzeugten Schwingungen, vorzugsweise gemeinsam, auf den Bandagenmantel übertragen werden. Es ist somit bevorzugt, wenn die wenigstens vier Unwuchterreger gegenüber dem Bandagenmantel gleichzeitig an einer gemeinsamen, insbesondere einstückigen, Lager- und Stützstruktur angeordnet sind. Alternativ ist es auch möglich, die vier Unwuchterreger jeweils einzeln und/oder paarweise mit dem Bandagenmantel zu verbinden, beispielsweise auch direkt auf der Innenmantelfläche der Walzbandage anzubringen.

Die wenigstens vier Unwuchterreger können bezüglich ihrer Erregerrotationsachsen vorzugsweise wenigstens teilweise parallel zueinander und/oder parallel zu einer Walzbandagenrotationsachse der Walzbandage verlaufen. Ergänzend oder alternativ kann es vorteilhaft sein, wenn keine der Erregerrotationsachsen der Unwuchterreger der Schwingungserregungseinrichtung koaxial zur Walzbandagenrotationsachse verläuft. Gleichwohl können eine oder mehrere der Erregerrotationsachsen einer Schwingungserregungseinrichtung koaxial zueinander verlaufen. Bevorzugt ist es jedoch, wenn keine der Erregerrotationsachen einer Schwingungserregungseinrichtung koaxial zu einer der anderen Erregerrotationsachsen ist und alle der Erregerrotationsachsen parallel zueinander verlaufen. Die Erregerrotationsachsen der Unwuchterreger können ergänzend oder alternativ in einer Ebene senkrecht zur Walzbandagenrotationsachse in Radialrichtung zur Walzbandagenrotationsachse gleichmäßig bzw. mit einem betragsmäßig gleichen Radialabstand und/oder mit einem zueinander gleichmäßigen Winkelversatz bzw. Winkelabstand in Umlaufrichtung um die Walzbandagenrotationsachse angeordnet sein, beispielsweise in einem 90°-Abstand.

Grundsätzlich kann es bevorzugt sein, wenn die Unwuchtmassen der einzelnen Unwuchterreger hinsichtlich ihrer Exzentrizitäten gegenüber ihren jeweiligen Erregerrotationsachsen zueinander gleichartig ausgebildet sind. Ergänzend oder alternativ können ein oder mehrere Unwuchterreger allerdings auch zueinander verschiedene Exzentrizitäten aufweisen. Weiter ergänzend oder alternativ können ein oder mehrere der Unwuchterreger der Schwingungserregungseinrichtung jeweils ein Umschlaggewicht und/oder ein Fliehkraftgewicht aufweisen, um eine noch weitergehende Steigerung des Variationsumfanges zu ermöglichen.

Die Schwingungserregungseinrichtung kann eine oder mehrere Sensoreinrichtungen zur Ermittlung einer Drehzahl, einer Drehlage, einer Drehrichtung und/oder einer Phasenlage eines oder mehrerer Unwuchterreger und/oder eines Verbrauches an elektrischer Energie von einem oder mehreren und insbesondere allen Unwuchterregern der Schwingungserregungseinrichtung der Walzbandage und/oder einen Fahrrichtungssensor zur Erfassung einer aktuellen Fahrrichtung und/oder eines Fahrrichtungswechsels der Bodenverdichtungswalze umfassen. Zur möglichen konstruktiven Ausgestaltung der einen oder mehreren Sensoreinrichtungen wird weiter ergänzend auf die vorhergehenden Angaben hierzu Bezug genommen.

Es kann ergänzend oder alternativ auch vorgesehen sein, dass die Bodenverdichtungswalze eine Leistungselektronik zur Umformung von Strom mit einem oder mehreren Stromrichtern als Teil eines elektrischen Antriebssystems umfasst. Insbesondere in diesem Fall kann zur Ermittlung eines aktuellen Verbrauches an elektrischer Energie ein aktueller Verbrauch an elektrischer Energie auch an der Leistungselektronik ermittelt werden.

Bei der Bodenverdichtungswalze kann es sich insbesondere um einen Walzenzug oder um eine Tandemwalze handeln.

Hinsichtlich weiterer möglicher bevorzugter Vorrichtungsmerkmale einer erfindungsgemäßen Bodenverdichtungswalze wird weiter ergänzend oder alternativ auf die vorhergehenden Angaben, insbesondere auch zum erfindungsgemäßen Verfahren, Bezug genommen.

Die Erfindung wird nachstehend anhand der in den Figuren gezeigten Ausführungsbeispiele näher erläutert. Es zeigen schematisch:
- Fig. 1: eine Bodenverdichtungswalze vom Typ knickgelenkte Tandemwalze in einer Seitenansicht;
- Fig. 2: eine Bodenverdichtungswalze vom Typ schemelgelenkte Tandemwalze in einer Seitenansicht;
- Fig. 3: eine Bodenverdichtungswalze vom Typ kompakte knickgelenkte Tandemwalze in einer Seitenansicht;
- Fig. 4: eine Bodenverdichtungswalze vom Typ Walzenzug in einer Seitenansicht;
- Fig. 5: ein schematischer Aufbau eine Ausführungsbeispiels einer Walzbandage und weiterer Komponenten;
- Fig. 6: eine Seitenansicht auf ein Ausführungsbeispiel einer Walzbandage;
- Fig. 7: ein schematischer Aufbau eines Ausführungsbeispiels einer geteilten Walzbandage;
- Fig. 8: eine schematische Ansicht verschiedener Übergangsrouten von einem ersten Betriebsmodus in einen zweiten Betriebsmodus;
- Fig. 9: Verläufe eines Energieverbrauches bei einem Wechsel von einem ersten Betriebsmodus in einen zweiten Betriebsmodus;
- Fig. 10: Verläufe eines Energieverbrauches bei einem Anlaufen einer Schwingungserregungseinrichtung und einem übergangsweisen Nullschwingungsbetrieb;
- Fig. 11: eine Veranschaulichung eines Kreiserregerbetriebes mit einer ganz kleinen Amplitude;
- Fig. 12: eine Veranschaulichung eines Kreiserregerbetriebes mit einer kleinen Amplitude;
- Fig. 13: eine Veranschaulichung eines Kreiserregerbetriebes mit einer ganz großen Amplitude;
- Fig. 14: ein Kurvendiagramm des Kreiserregerbetriebes mit einer ganz kleinen Amplitude;
- Fig. 15: ein Kurvendiagramm des Kreiserregerbetriebes mit einer kleinen Amplitude;
- Fig. 16: ein Kurvendiagramm des Kreiserregerbetriebes mit einer großen Amplitude;
- Fig. 17: ein Kurvendiagramm des Kreiserregerbetriebes mit einer ganz großen Amplitude;
- Fig. 18: ein Schwingwegdiagramm für den Kreiserregerbetrieb mit den Amplituden gemäß den Figuren 14 bis 17;
- Fig. 19: eine Veranschaulichung eines Richtschwingerbetriebes mit einer kleinen Amplitude;
- Fig. 20: eine Veranschaulichung eines Richtschwingerbetriebes mit einer großen Amplitude;
- Fig. 21: ein Kurvendiagramm des Richtschwingerbetriebes;
- Fig. 22: ein Schwingwegdiagramm für den Richtschwingerbetrieb mit den Amplituden gemäß den Figuren 19 und 20;
- Fig. 23: eine Veranschaulichung eines Oszillationserregerbetriebes mit einer kleinen Amplitude;
- Fig. 24: eine Veranschaulichung eines Oszillationserregerbetriebes mit einer großen Amplitude;
- Fig. 25: eine Veranschaulichung eines Anfahrvorgangs von Unwuchterregern hin zu einem pulsierenden Oszillationserregerbetrieb;
- Fig. 26: ein Kurvendiagramm des pulsierenden Oszillationserregerbetriebs gemäß Fig. 25;
- Fig. 27: eine Veranschaulichung eines Nullschwingungsbetriebes;
- Fig. 28: ein Kurvendiagramm des Nullschwingungsbetriebes gemäß Fig. 27;
- Fig. 29: eine Veranschaulichung eines Übergangs von einem Kreiserregerbetrieb in einen pulsierenden Oszillationserregerbetrieb in einen Oszillationserregerbetrieb;
- Fig. 30: ein Kurvendiagramm des Übergangs von einem Kreiserregerbetrieb in einen pulsierenden Oszillationserregerbetrieb;
- Fig. 31: ein Kurvendiagramm eines komplexen Überlagerungsbetriebes;
- Fig. 32: eine Veranschaulichung eines Optimierungsbetriebes;
- Fig. 33: eine Veranschaulichung eines Übergangs von einem Oszillationserregerbetrieb in einen Kreiserregerbetrieb;
- Fig. 34: eine Veranschaulichung eines Übergangs von einem Richtschwingerbetrieb in einen Nullschwingungsbetrieb;
- Fig. 35: eine Veranschaulichung eines Richtschwingerbetriebes mit verminderter Amplitude;
- Fig. 36: ein Kurvendiagramm zu Fig. 35; und
- Fig. 37: ein Ablaufdiagramm eines Verfahrens zum Betrieb einer Bodenverdichtungswalze.

Gleiche beziehungsweise gleich wirkende Bauteile sind in den Figuren mit den gleichen Bezugszeichen bezeichnet. Sich wiederholende Bauteile sind nicht notwendigerweise in jeder Figur gesondert bezeichnet.

Zur Vergleichszwecken ist in den Figuren teilweise eine Vertikalrichtung x, eine entlang insbesondere einer Rotationsachse von Unwuchterregern und/oder einer Walzbandage verlaufende Horizontalrichtung Z und eine in Vorwärtsrichtung A einer Walzbandage verlaufende Horizontalrichtung Y angegeben.

Die Figuren 1 bis 4 zeigen verschiedene Typen von Bodenverdichtungswalzen 1 jeweils in einer Seitenansicht. Die Bodenverdichtungswalzen 1 umfassen jeweils wenigstens eine Walzbandage 2, einen Maschinenrahmen 3, einen Fahrstand 4 sowie in Zuordnung zur jeder der Walzbandagen 2 jeweils eine Schwingungserregungseinrichtung 5. Teil der Bodenverdichtungswalzen 1 kann ferner ein, insbesondere wenigstens teilweise elektrisches und ganz besonders vollelektrisches, Antriebssystem (in den Figuren 1 bis 4 nicht gezeigt) zum Fahrantrieb und/oder Antrieb der Schwingungserregungseinrichtung 5 sein, beispielsweise umfassend eine Speichervorrichtung 6 für elektrische Energie, wie beispielsweise ein oder mehrere Akkumulatoren, ein oder mehrere Elektromotoren (in den Figuren 1 bis 4 nicht gezeigt) etc. Die Bodenverdichtungswalzen weisen somit bevorzugt ein vollelektrisches Antriebssystem auf bzw. sind frei von einem oder mehreren Verbrennungsmotoren. Es kann allerdings vorgesehen sein, dass eine oder mehrere elektrohydraulische Antriebskomponenten mit umfasst sind, beispielsweise zur Verstellung eines optional vorhandenen Kantenschneidgerätes.

Der Maschinenrahmen 3 kann als knickgelenkter Maschinenrahmen 3 mit einem Vorderwagen und einem Hinterwagen ausgebildet sein, die über ein Knickgelenk miteinander verbunden sein können, wie es beispielsweise bei den knickgelenkten Tandemwalzen der Figuren 1 und 3 und dem knickgelenkten Walzenzug gemäß der Fig. 4 der Fall ist. Alternativ kann der Maschinenrahmen 3 auch einstückig ausgebildet sein, wie beispielsweise bei der drehschemelgelenkten Tandemwalze gemäß der Fig. 2.

Die Bedienung der Bodenverdichtungswalze 1 erfolgt beispielsweise von einem Fahrstand 4 aus. Ergänzend oder alternativ ist es möglich, dass die Bodenverdichtungswalze 1 als teilautonom oder autonom fahrende Bodenverdichtungswalze 1 ausgebildet ist oder mithilfe einer Fernbedienung fernsteuerbar ist und dazu eine geeignete Steuereinheit sowie von dieser entsprechend gesteuerte Aktoren aufweist.

Bei den in den Figuren 1 bis 3 gezeigten Bodenverdichtungswalzen 1 handelt es sich jeweils um Tandemwalzen, bei denen in eine Vorwärtsfahrrichtung A gesehen zwei Walzbandagen 2 (eine vordere Walzbandage und eine hintere Walzbandage) aufeinander folgend vorhanden sind. Jeder dieser Walzbandagen 2 kann jeweils eine Schwingungserregungseinrichtung 5 zugeordnet sein, so dass diese Bodenverdichtungswalzen 1 mehrere Walzbandagen 2 mit jeweils einer Schwingungserregungseinrichtung 5 umfassen können. Es ist auch möglich, dass nur eine der beiden Walzbandagen eine Schwingungserregungseinrichtung 5 gemäß den nachfolgenden weiteren Angaben aufweist. Alternativ kann es auch vorgesehen sein, dass ergänzend zu wenigstens einer Walzbandage 2 zusätzliche Räder 7 als Fahreinrichtungen von der Bodenverdichtungswalze 1 umfasst sind, wie es beispielsweise bei dem Walzenzug der Fig. 4 der Fall ist.

Mithilfe der Schwingungserregungseinrichtung 5 ist es möglich, die jeweilige Walzbandage 2 im laufenden Verdichtungsbetrieb der Bodenverdichtungswalze 1 mit Schwingungen zu beaufschlagen und auf diese Weise eine über einen durch allein das Eigengewicht der Bodenverdichtungswalze 1 bewirkten rein statischen Verdichtungseffekt zusätzlich einen dynamischen Bodenverdichtungseffekt zu bewirken. Ein möglicher Aufbau und mögliche Funktions- und Wirkweisen einer solchen Schwingungserregungseinrichtung 5 werden in den nachstehenden Figuren beispielhaft näher erläutert.

Fig. 5 veranschaulicht hierzu weitere Einzelheiten zum möglichen Aufbau einer in einer Walzbandage 2 angeordneten Schwingungserregungseinrichtung 5. Die Schwingungserregungseinrichtung 5 kann demnach wenigstens und insbesondere genau vier Unwuchterreger 8A, 8B, 8C und 8D umfassen, die gemeinsam innerhalb der Walzbandage 2 angeordnet sein können. Aus Übersichtlichkeitsgründen sind die wenigstens vier Unwuchterreger 8A, 8B, 8C und 8D in der Figur 5 übereinander angeordnet. Es wird jedoch festgehalten, dass die vier Unwuchterreger 8A, 8B, 8C und 8D nicht notwendigerweise allesamt übereinander positioniert sein müssen, sondern beispielsweise auch wenigstens teilweise nebeneinander oder andersartig, wie in den nachstehenden Figuren noch näher gezeigt, positioniert sein können. Jeder der wenigstens vier Unwuchterreger 8A, 8B, 8C und 8D umfasst jeweils eine Unwuchtmasse 9 (in der Figur 5 in Zuordnung zu den einzelnen Unwuchterregern 8A, 8B, 8C und 8D mit den Unwuchtmassen 9A, 9B, 9C und 9D bezeichnet) sowie jeweils einen eigenen Elektromotor 10 (in der Figur 5 in Zuordnung zu den einzelnen Unwuchterregern 8A, 8B, 8C und 8D mit den Elektromotoren 10A, 10B, 10C und 10D bezeichnet). Die Elektromotoren 10 treiben die jeweilige Unwuchtmasse 9 zu einer Rotationsbewegung um jeweils eine Erregerrotationsachse 11 (in der Figur 5 in Zuordnung zu den einzelnen Unwuchterregern 8A, 8B, 8C und 8D mit den Erregerrotationsachsen 11A, 11B, 11C und 11D bezeichnet) an.

Die Unwuchterreger 8A, 8B, 8C und 8D können über eine oder mehrere Lagereinrichtungen, beispielsweise in Form von einer oder mehreren der Tellerscheiben 12A, 12B oder 12C, an einen Bandagenmantel 13 der Walzbandage 2, insbesondere an dessen Innenmantelfläche, gekoppelt sein. Hierzu kann beispielsweise eine Tellerscheibe 12A vorgesehen sein, die die Elektromotoren 10A bis 10D trägt. Es kann ergänzend oder alternativ vorgesehen sein, dass eine oder beide der Tellerscheiben 12B und 12C die Unwuchtmassen 9A bis 9D, insbesondere beispielsweise über ein oder mehrere geeignete Drehlager und/oder Gehäuse-/Käfigaufnahmen von die Unwuchtmassen 9A bis 9D umhausenden Gehäusen/Käfigen, trägt. Es ist auch möglich, dass nur eine einzige Lagereinrichtung, beispielsweise Tellerscheibe, vorhanden ist, die die Gehäuse/Käfige der Unwuchterreger 8A bis 8D trägt. Die Unwuchterreger 8A bis 8D können auch über separate Lagereinrichtungen einzeln oder auch paarweise mit dem Bandagenmantel 13 verbunden sein oder direkt an diesem befestigt sein.

Die Walzbandage 2 ist als Ganzes um eine Walzbandagenrotationsachse 14 rotierbar. In Axialrichtung dieser Walzbandagenrotationsachse 14 ist es bevorzugt, wenn die Unwuchterreger 8A bis 8D zumindest bezüglich ihrer Unwuchtmassen 9A bis 9D zueinander auf gleicher Höhe angeordnet sind. Die einzelnen Erregerrotationsachsen 11A bis 11D können parallel zueinander und/oder parallel zur Walzbandagenrotationsachse 14 verlaufen

Einem oder mehreren der Unwuchterreger 8A bis 8D kann jeweils eine Sensoreinrichtung 15A bis 15D zugeordnet sein, wobei jede der Sensoreinrichtungen 15A bis 15D jeweils einen oder mehrere der Sensoren vom Typ "Drehzahlsensor" 16A bis 16D, "Drehrichtungssensor" 17A bis 17D und "Phasenversatzsensor" 18A bis 18D umfassen kann. Ergänzend oder alternativ kann einem oder mehreren der Unwuchterreger 8A bis 8D jeweils ein Verbrauchssensor 19A bis 19D, der den aktuellen Verbrauch des jeweiligen Unwuchterregers 8A bis 8D an elektrischer Energie ermittelt (und/oder ein in den Figuren nicht näher gezeigter zentraler Verbrauchssensor, der den aktuellen Verbrauch der Schwingungserregungseinrichtung 5 an elektrischer Energie insgesamt ermittelt), zugeordnet sein. Von der Bodenverdichtungswalze 1 kann ferner ein Fahrrichtungssensor 48 umfasst sein, der zur Ermittlung einer aktuellen Fahrrichtung und/oder eines Fahrrichtungswechsels der Bodenverdichtungswalze 1 ausgebildet ist. Die jeweils vorhandenen Sensoren 16A bis 19D und 48 bzw. die Sensoreinrichtungen 15 können über Sensorsignalübertragungsverbindungen 20 mit einer Steuereinheit 21 der Bodenverdichtungswalze 1 verbunden sein. Die Steuereinheit 21 kann über Steuersignalübertragungsverbindungen 22 den Betrieb der Elektromotoren 10A bis 10D hinsichtlich ihrer aktuellen Drehzahl und Drehrichtung und damit den Betrieb der einzelnen Unwuchterreger 8A bis 8D und/oder deren Phasenlage zueinander steuern und regeln.

Es kann eine Anzeige- und/oder Bedieneinrichtung 23 vorgesehen sein, die zur Anzeige eines oder mehrerer Betriebsparameter der Schwingungserregungseinrichtung 5 und/oder zur Eingabe von Vorgabewerten für einen oder mehrere Betriebsparameter und/oder Betriebsmodi der Schwingungserregungseinrichtung 5 ausgebildet ist. Die Anzeige- und/oder Bedieneinrichtung 23 kann von einer Grundmaschine der Bodenverdichtungswalze 1 umfasst oder auch separat zu dieser Grundmaschine ausgebildet sein, beispielsweise in Form eines Mobilteils, wie beispielsweise einer Fernbedienung und/oder einem Smartdevice, wie beispielsweise einem Smartphone oder einem Tablet. Zur, insbesondere bidirektionalen, Kommunikation zwischen der Anzeige- und/oder Bedieneinrichtung 23 können eine oder mehrere, insbesondere kabellose und/oder kabelgebundene, Signalübertragungsverbindungen 25 vorhanden sein.

Die Anzeige- und/oder Bedieneinrichtung 23 kann beispielsweise auch zur Eingabe einer Berechtigung durch einen Bediener zur Benutzung und/oder Freischaltung eines oder mehrerer Betriebsmodi dienen. Die Prüfung der darüber eingegebenen Berechtigung kann beispielsweise ebenfalls durch die Steuereinheit 21 erfolgen.

Teil der Steuereinheit 21 (oder als separate Einrichtung mit dieser verbunden) kann eine Speichereinrichtung 24 sein. Diese kann zur Speicherung von Daten, insbesondere von Zeit- und/oder Energiefaktoren bzw. -daten, ausgebildet sein, die zur Umstellung eines ersten Betriebsmodus der Schwingungserregungseinrichtung 5 in einen zweiten Betriebsmodus von der Steuereinheit 21 berücksichtigt werden können. Ein Zeitfaktor gibt an, wie lange diese Umstellung unter vorgegebenen Umstellungsbedingungen dauert. Ein Energiefaktor gibt an, wie viel, insbesondere elektrische, Energie zur Umstellung unter vorgegebenen Umstellungsbedingungen von der Schwingungserregungseinrichtung 5 verbraucht wird. Zur Ermittlung des Zeitfaktors kann die Steuereinheit 21 ein geeignetes Zeitglied aufweisen. Zur Ermittlung des Energiefaktors kann, insbesondere ergänzend zu einem Zeitfaktor, auf einen oder mehrere der vorstehend erwähnten Verbrauchssensoren 19, beispielsweise in Form eines Stromsensors, zurückgegriffen werden.

Die Speichereinrichtung 24 kann ferner Daten eines Verfahrens zur Ermittlung und Verfolgung eines Verdichtungsfortschrittes mit einbeziehen und speichern. Dazu können in der Speichereinrichtung 24 ein oder mehrere mit einem Verdichtungsfortschritt und/oder einer Änderung einer Bodensteifigkeit und/oder eines Verdichtungsgrades direkt oder indirekt korrelierende Messwerte, beispielsweise Beschleunigungsmesswerte oder ähnliches, und/oder ermittelte Verdichtungswerte einer Einrichtung 26 zur Ermittlung eines Verdichtungsfortschrittes gespeichert werden und beispielsweise, wie nachstehend noch näher beschrieben, von der Steuereinheit 21 zur Einstellung eines Betriebsmodus der Schwingungserregungseinrichtung herangezogen werden.

Die Speichereinrichtung 24 kann die vorstehend beschriebenen Daten auch mit Positionsdaten verknüpft speichern. Dazu kann die Bodenverdichtungswalze 1 eine Einrichtung zur Positionsbestimmung, beispielsweise einen GNSS-Empfänger, aufweisen.

Fig. 6 veranschaulich in einer Seitenansicht ein Beispiel einer relativen Anordnung von vier Unwuchterregern 8A bis 8D in Axialrichtung der Walzbandagenrotationsachse 14 gesehen. Fig. 6 verdeutlicht, dass die Unwuchterreger 8A bis 8D derart angeordnet sein können, dass ihre Erregerrotationsachsen 11A bis 11D parallel zueinander und parallel zur Walzbandagenrotationsachse 14 verlaufen und diese nicht koaxial zueinander sind. Die Unwuchterreger 8A bis 8D können ferner derart um die Walzbandagenrotationsachse 14 angeordnet sein, dass ihre Erregerrotationsachsen 11A bis 11D den gleichen Radialabstand zur Walzbandagenrotationsachse 14 aufweisen. Ergänzend oder alternativ können die Unwuchterreger 8A bis 8D derart um die Walzbandagenrotationsachse 14 angeordnet sein, dass die in und entgegen einer Umlaufrichtung 28 zu einer Erregerrotationsachse zueinander benachbarten Erregerrotationsachsen den gleichen Winkelabstand 27 um die Walzbandagenrotationsachse 14 in einer Ebene senkrecht zu dieser Walzbandagenrotationsachse 14 aufweisen.

Aus der Fig. 6 ist ferner ersichtlich, dass die Tellerscheibe 12 eine oder mehrere Lagerausnehmungen 29 umfassen kann, die zur Aufnahme je eines Unwuchterregers 8 ausgebildet sind. Die Lagerausnehmungen 29 können als die Tellerscheibe 12 in Axialrichtung der Walzbandagenrotationsachse 14 durchsetzende Durchgangsöffnungen ausgebildet sein, so dass die Tellerscheibe 12 im vorliegenden Ausführungsbeispiel insgesamt beispielsweise 4 solcher Durchgangsöffnungen aufweist.

Die Walzbandage 2 kann einen insgesamt einstückig ausgebildeten Bandagenmantel 13 aufweisen. Es ist jedoch auch möglich, wie beispielsweise in der Fig. 7 gezeigt, die Walzbandage 2 mit einem geteilten Bandagenmantel 2, umfassend zwei koaxial und bezüglich ihre Außendurchmesser identisch zueinander ausgebildete Bandagenmantelsegmente 2A und 2B, auszubilden. Insbesondere auch für diesen Fall kann es vorgesehen sein, dass jedem der beiden Bandagenmantelsegmente 2A und 2B jeweils eine Schwingungserregungseinrichtung 5A und 5B zugeordnet ist. Diese können jeweils einen Aufbau wie vorstehend beschrieben aufweisen und separat und getrennt voneinander von der Steuereinheit 21 gesteuert werden. Es ist ergänzend oder alternativ möglich, dass die Steuereinheit 21 die Schwingungserregungseinrichtungen 5A und 5B miteinander bzw. zueinander synchronisiert steuert. Hierzu können jeweils Steuersignalübertragungsverbindungen 22A und 22B und Sensorsignalübertragungsverbindungen 20A und 20B vorhanden sein. Dies erlaubt es insbesondere auch, dass bei beispielsweise gelenkten Kurvenfahrten eine asynchrone Steuerung erfolgt, um den unterschiedlichen Kurvenradien der geteilten Bandagen bzw. der Bandagenmantelsegmente 2A und 2B Rechnung zu tragen.

Fig. 8 veranschaulicht in einer schematischen Ansicht verschiedene Übergangsrouten von einem ersten Betriebsmodus 30 einer Schwingungserregungseinrichtung 5, beispielsweise wie vorstehend beschrieben, in einen zweiten Betriebsmodus 31. Der erste Betriebsmodus 30 und der zweite Betriebsmodus 31 unterscheiden sich hinsichtlich der Drehzahl und/oder der Drehrichtung und/oder der Phasenlage einzelner oder mehrerer oder aller Unwuchterreger 8 der Schwingungserregungseinrichtung 5. Beispielsweise, aber nicht beschränkend, kann es sich bei dem ersten Betriebsmodus 31 um einen Oszillationserregerbetrieb und bei dem zweiten Betriebsmodus um einen Kreiserregerbetrieb der Schwingungserregungseinrichtung 5 handeln. Zum Wechseln bzw. Übergehen des Betriebs der Schwingungserregungseinrichtung 5 aus dem ersten Betriebsmodus 30 in den zweiten Betriebsmodus 31 bestehen nun verschiedenen Möglichkeiten für die Steuereinheit 21, die Betriebsparameter Drehzahl, Drehrichtung und/oder Phasenlage der Unwuchterreger 8 der Schwingungserregungseinrichtung 5 zu steuern.

Einerseits kann beispielsweise eine direkte Umstellung erfolgen, wie beispielsweise mit dem Pfad 32 angegeben. Diese Umstellung ist im laufenden Betrieb der Schwingungserregungseinrichtung 5 möglich, beispielsweise dann, wenn keine Drehrichtungsumkehr eines oder mehrerer der Unwuchterreger 8 erforderlich ist, wie es beispielsweise bei einer Umstellung des Oszillationserregerbetriebes in den Kreiserregerbetrieb der Fall ist, da hier allein eine Anpassung der Phasenlage erfolgt. Es müssen somit lediglich einzelne und/oder alle Unwuchterreger hinsichtlich ihrer aktuellen Drehzahl kurzfristig beschleunigt und/oder abgebremst werden.

Es ist auch möglich, von dem ersten Betriebsmodus 30 in den zweiten Betriebsmodus 31 über einen dritten Betriebsmodus 33 zu wechseln, wie es mit dem Pfad 34 in der Fig. 8 veranschaulicht ist. Beispielsweise kann erneut ausgehend von einem Oszillationserregerbetrieb mit kleiner Amplitude zum Erreichen eines Kreiserregerbetriebs mit großer Amplitude zunächst ein Kreiserregerbetrieb mit kleiner Amplitude oder ein Nullschwingungsbetrieb und erst anschließend der Kreiserregerbetrieb mit großer Amplitude von der Steuereinheit 21 eingestellt werden, beispielsweise durch sukzessive Aktivierung vormals im Oszillationserregerbetrieb noch nicht drehender Unwuchterreger. Dabei können auch mehr als ein dritter Betriebsmodus 33 durchlaufen werden, wie in der Fig. 8 mit den gestrichelten weiteren Betriebsmodi angedeutet.

Weiter alternativ kann auch ein Abbremsen 35 bis hin zum Stillstand und ein daraufhin erfolgendes Beschleunigen 36 bis hin zu den gewünschten Zielparametern der jeweiligen Unwuchterreger 8 erfolgen, wie es in der Fig. 8 mit dem über ein Abbremsen 35 bis hin zu einem Stoppen und einem Beschleunigen 36 der Unwuchterreger 8 verlaufenden Pfad 37 veranschaulicht ist.

Die Kriterien, anhand derer eine Auswahl aus einer Vielzahl an möglichen Pfaden 32, 34 oder 37 erfolgt, kann variieren. Einerseits kann dies durch einen Bediener manuell vorgegeben werden. Andererseits kann allerdings auch ergänzend oder alternativ die Steuereinheit 21 eine Auswahl, insbesondere nach vorgegebenen Kriterien, treffen. Solche Kriterien können beispielsweise zeitabhängig und/oder energieverbrauchsabhängig sein. Dies ist in der Fig. 9 näher beispielhaft veranschaulicht. Der in Fig. 9 gezeigte Graph zeigt beispielhaft einen Verbrauch elektrischer Energie E in Abhängigkeit von der Zeit t bei einem Betrieb einer Schwingungserregungseinrichtung 5, insbesondere wie vorstehend beschrieben, in Betriebsphasen I, II, III und IV.

In der Betriebsphase I wird die Schwingungserregungseinrichtung 5 beispielsweise in einem Kreiserregerbetrieb mit kleiner Amplitude betrieben.

In der Betriebsphase III erfolgt dagegen ein Betrieb der Schwingungserregungseinrichtung 5 in einem Kreiserregerbetrieb mit einer großen Amplitude. In der Übergangsphase II steigt daher der maximale Verbrauch an elektrischer Energie durch die Schwingungserregungseinrichtung 5, da ein oder mehrere zusätzliche Unwuchterreger 8 beispielsweise aus einer Ruhelage heraus beschleunigt werden müssen.

In der Betriebsphase IV kann es nun vorgesehen sein, dass der Rotationsbetrieb der rotierenden Unwuchterreger gestoppt werden soll, beispielsweise im Rahmen einer Drehrichtungsumkehr. Dies kann nun auf verschiedene Arten und Weisen erfolgen. Einerseits kann die Bestromung zu den einzelnen Elektromotoren 10 der Schwingungserregungseinrichtung 5 unterbrochen werden. In diesem Fall verlangsamt sich die Rotation der Unwuchtmassen 9 der Unwuchterreger 8 vergleichsweise langsam über den Zeitraum Δt3 bis hin zum Stillstand. Gleichzeitig wird in diesem Fall keine elektrische Energie verbraucht, so dass ein Zeitfaktor dieser Vorgehensweise vergleichsweise groß, ein Energieverbrauchsfaktor dieser Vorgehensweise allerdings vergleichsweise klein ist. Alternativ ist es möglich, die rotierenden Unwuchten mechanisch und/oder durch gezieltes Bestromen der jeweiligen Elektromotoren aktiv abzubremsen. Dies erfolgt im Zeitraum Δt1, der entsprechend bis zum Erreichen eines Stillstandes der rotierenden Unwuchten sehr kurz ist. Allerdings erfordert diese Vorgehensweise einen vergleichsweise hohen Einsatz an elektrischer Energie. Insofern ist der Zeitfaktor dieser Vorgehensweise vergleichsweise klein bzw. kurz und der Energieverbrauchsfaktor dagegen vergleichsweise hoch. Eine weitere Alternative besteht darin, die rotierenden Unwuchten regenerativ abzubremsen, beispielsweise durch Umschalten eines oder mehrerer der Elektromotoren 10 in einen Generatorbetrieb, so dass auf diese Weise sogar elektrische Energie zurückgewonnen werden kann. Dieser Vorgang erstreckt sich bis zum Stillstand der rotierenden Unwuchten über den Zeitraum Δt2. Diese Variante weist somit einen besonders effizienten Energieverbrauchsfaktor auf, da elektrische Energie rekuperiert werden kann, und einen gegenüber den beiden vorhergehenden Varianten mittleren Zeitfaktor.

Insbesondere für die Betriebsphase II kann es vorgesehen sein, dass potentiell erforderliche Beschleunigungsvorgänge an mehreren Unwuchterregern zeitlich gestaffelt nacheinander durchgeführt werden, um das Auftreten von Leistungsspitzen beim Verstellen der Rotationsbetriebes der Unwuchterreger zu minimieren. Alternativ kann es für die Startphase der Schwingungserregungseinrichtung ebenfalls vorgesehen sein, dass hier die einzelnen Unwuchterreger aus ihrem jeweiligen Ruhezustand nacheinander beschleunigt werden.

Fig. 9 veranschaulicht somit insbesondere auch, dass zum Erreichen ein und derselben Änderung eines Bewegungszustandes verschiedenen Routen eingeschlagen werden können, die sich hinsichtlich ihres Zeitraumes und ihres Energiebedarfes zur Änderung von einem Ausgangsbewegungszustand hin zu einem Zielbewegungszustand jeweils unterscheiden. Dies betrifft nahezu alle Beschleunigungs- und Abbremsvorgänge der einzelnen Unwuchtmassen 9A bis 9D der wenigstens vier Unwuchterreger 8A bis 8D der Schwingungserregungseinrichtung 5. Es kann vorliegend vorgesehen sein, dass die Steuereinheit 21 eine Umstellung eines ersten Betriebszustandes 30 der Schwingungserregungseinrichtung 5 in einen zweiten Betriebszustand 31 priorisiert zum Erreichen eines möglichst kurzen Zeitfaktors oder zum Erreichen eines möglichst günstigen bzw. effizienten Energieverbrauchsfaktors oder eines günstigen Kompromisses zwischen dem Zeitfaktor und dem Energieverbrauchsfaktor steuert.

Dazu ist es beispielsweise möglich, dass in der Steuereinheit 21 verschiedene Umstellungsvorgehensweisen für eine Umstellung von einem ersten Betriebsmodus auf einen zweiten Betriebsmodus hinterlegt sind und die Steuereinheit 21, beispielsweise aufgrund einer Bedienervorgabe, eine Umstellungsvariante mit einem vergleichsweise günstigen Zeitfaktor, um beispielsweise eine besonders schnelle Umstellung zu erreichen, oder mit einem vergleichsweise günstigen Energieverbrauchsfaktor, um beispielsweise eine besonders energieeffiziente Umstellung zu erreichen, auswählt und ausführt. Selbstverständlich kann dies auch für den Wechsel zwischen weiteren ersten Betriebsmodi und/oder zweiten Betriebsmodi der Fall sein. Es kann ergänzend oder alternativ auch vorgesehen sein, dass die Steuereinheit 21 die Zeitfaktoren und/oder Energieverbrauchsfaktoren anhand manuell durch einen Bediener durchgeführter Umstellungen selbst ermittelt und/oder anhand vorgegebener Variationsalgorithmen und/oder - muster selbsttätig im laufenden Betrieb erlernt und für zukünftige Steuerungsauswahlen und - vorgaben speichert. Dazu kann es insbesondere vorgesehen sein, dass die Steuereinheit 21 in einem Lernmodus betrieben wird, in dem sie für die Ermittlung der Zeitfaktoren und/oder Energieverbrauchsfaktoren relevante Betriebsparameter, beispielsweise mithilfe der vorstehend erwähnten Sensoren, ermittelt und zuordnet.

Fig. 10 veranschaulicht Verläufe eines Gesamtenergieverbrauches bei einem Anlaufen einer Schwingungserregungseinrichtung und einem übergangsweisen Nullschwingungsbetrieb. Kurve K1 gibt den Verlauf einer konventionellen Schwingungserregungseinrichtung wieder, bei der alle, insbesondere wenigstens zwei, Unwuchterreger 8 gemeinsam angetrieben werden. Die Kurve K2 gibt dagegen den Verlauf einer erfindungsgemäßen Schwingungserregungseinrichtung wieder, bei der wenigstens und insbesondere genau vier Einzelunwuchterreger 8 durch jeweils einen Elektromotor in der vorstehend beschriebenen Weise angetrieben werden.

In der Betriebsphase I erfolgt zunächst ein Rotieren der einzelnen Unwuchterreger aus dem Ruhebetrieb heraus. Bei einer konventionellen Schwingungserregungseinrichtung werden dazu alle der Unwuchterreger gemeinsam aus der Ruhelage heraus beschleunigt. Dazu kann eine vergleichsweise große Leistungsspitze 49 bzw. Energiebedarfsspitze erforderlich sein, denn alle Unwuchterreger 8 müssen gleichzeitig aus ihrer Ruhelage heraus beschleunigt werden. Anders verhält es sich dagegen mit den individuell und einzeln angetriebenen Unwuchterreger 8A bis 8D, wie vorstehend beschrieben. Diese können, wie in der Fig. 10 gezeigt, zeitlich zueinander versetzt sukzessive in Betrieb genommen werden, so dass für jeden der Einzelunwuchterreger 8A bis 8D zwar initial auch zunächst eine Leistungsspitze durchfahren werde muss. Diese fällt allerdings für sich kleiner aus und kann zudem zeitlich auf die einzelnen Unwuchterreger 8A bis 8D verteilt werden, Es wird somit ein insgesamt treppenartiges Energieverbrauchsprofil erhalten, dessen maximale Leistungsspitze 49 gegenüber dem konventionellen Antriebsstrang kleiner ist.

In der Betriebsphase II befindet sich die Schwingungserregungseinrichtung in einem Betriebsmodus, beispielsweise im Richtschwingerbetrieb. Der Gesamtenergiebedarf kann hier zwischen dem vorstehend beschriebenen konventionellen Antriebsstrang und einem erfindungsgemäßen Antriebsstrang ungefähr gleich groß sein.

Die Betriebsphasen III bis V betreffen beispielhaft einen Wendevorgang einer Bodenverdichtungswalze mit einer Schwingungserregungseinrichtung. Zur Einleitung des Fahrtrichtungswechsels kann es gemäß der Betriebsphase III bei einer konventionellen Betriebsweise vorgesehen sein, dass die Schwingungserregungseinrichtung übergangsweise angehalten wird, idealerweise zusammen mit einem Abbremsen der Bodenverdichtungswalze. Die Unwuchterreger 8 der Schwingungserregungseinrichtung können dazu bis zu ihrem Stillstand abgebremst werden, um zu verhindern, dass es zu einem lokal übermäßigen Eintrag von Verdichtungsenergie in den Bodenuntergrund kommt. In der Betriebsphase IV, wenn die Bodenverdichtungsmaschine aus dem vorrübergehenden Stand wieder in die entgegengesetzte Fahrrichtung beschleunigt, müssen daher auch die Unwuchterreger der Schwingungserregungseinrichtung wieder beschleunigt werden, wodurch es zu einem erneuten Auftreten der Leistungsspitze 49 kommt. Die erfindungsgemäße Schwingungserregungseinrichtung ermöglicht in einem nachstehend noch näher beschriebenen Nullschwingungsbetrieb eine Einstellung der einzelnen rotierenden Unwuchterreger derart, dass diese zwar rotieren, die Walzbandage insgesamt aber keine resultierende Schwingungsamplitude auf den Bodenuntergrund überträgt. Auf diese Weise müssen die einzelnen Unwuchterreger somit während eines Wendevorgangs nicht angehalten werden, sondern können in einem rotierenden Zustand verbleiben und lediglich in ihrer Phasenlage zueinander verstellt werden. Dies kann insgesamt gegenüber konventionellen Schwingungserregungseinrichtungen erheblich energieeffizienter sein.

In den folgenden Figuren werden insbesondere auch beispielhaft verschiedene Betriebsmodi erläutert, die mit einer Schwingungserregungseinrichtung, insbesondere mit einer Schwingungserregungseinrichtung 5 wie vorstehend beschrieben, einstellbar sind bzw. in denen die Schwingungserregungseinrichtung 5 betrieben werden kann. Die Steuereinheit kann somit insbesondere derart ausgebildet sein, den Betrieb der Unwuchterreger 8A bis 8D in mehreren und insbesondere allen der erwähnten Betriebsmodi zu steuern. Dadurch, dass die wenigstens vier Unwuchterreger 8A bis 8D der Schwingungserregungseinrichtung 5 frei von jeglicher mechanischer Kopplung untereinander bzw. miteinander sind und von der Steuereinheit 21 individuell und unabhängig voneinander (wenngleich durchaus zueinander koordiniert) hinsichtlich ihrer aktuellen Drehzahl, Drehrichtung und Phasenlage (in Relation zu wenigstens einem der weiteren Unwuchterreger) gesteuert werden können, sind nicht nur zahlreiche verschiedene Betriebsmodi der Schwingungserregungseinrichtung 5 ohne zusätzliche Umbau- und/oder Erweiterungsmaßnahmen einstellbar, sondern es ist auch möglich, Betriebsmodi praktisch übergangslos bzw. im laufenden Betrieb der Schwingungserregungseinrichtung 5 zu wechseln. So sind insbesondere auch sämtliche der nachstehend näher erläuterten Betriebsmodi mit ein und derselben Schwingungserregungseinrichtung 5 darstellbar. Ferner handelt es sich hierbei lediglich um Ausführungsbeispiele. Der nachstehend angegebene Katalog an möglichen Betriebsmodi ist daher auch nicht abschließend.

In den Figuren 11 bis 13, 19, 20, 23 bis 25, 27, 29 und 33 bis 35 ist jeweils eine Walzbandage 2 in einer Seitenansicht gezeigt, vergleichbar mit der Fig. 6. Die Figuren veranschaulichen von links beginnend mit (a) nach rechts alphabetisch aufsteigend das Rotationsverhalten der einzelnen Unwuchterreger 8A, 8B, 8C und 8D, wobei diese aus Übersichtlichkeitsgründen nur in den Fig. 11 (a) mit Bezugszeichen versehen sein. Mit dem Pfeil 38 ist die aktuelle Drehrichtung der jeweiligen Unwuchtmasse 9 des jeweiligen Unwuchterregers 8A, 8B, 8C und/oder 8D angegeben. Sämtliche der in diesen Figuren beschriebenen zeitlichen Abläufe können auch in umgekehrter Reihenfolge von der Steuereinheit 21 gesteuert durchlaufen werden. Die Lage der jeweiligen Unwuchtmasse 9 bzw. deren Exzentrizität ist mit einem Punkt angegeben.

Die Figuren 11 bis 13 betreffen jeweils einen Betriebsmodus "Kreiserregerbetrieb", wobei die Fig. 11 einen Kreiserregerbetrieb mit einer kleinen Amplitude, Fig. 12 einen Kreiserregerbetrieb mit einer mittleren Amplitude und Fig. 13 einen Kreiserregerbetrieb mit einer großen Amplitude zeigt. Die Darstellung erfolgt jeweils in 45°-Inkrementen. In der Fig. 11 befindet sich nur der Unwuchterreger 8D im Rotationsbetrieb und die übrigen drei Unwuchterreger 8A, 8B und 8C befinden sich im Stillstand. Der resultierende Kraftvektor 39 der Walzbandage 2 ist jeweils mit dem Pfeil oberhalb der jeweiligen Darstellung angegeben. Im Unterschied zum in der Fig. 11 gezeigten Kreiserregerbetrieb rotieren im Betriebsmodus gemäß der Fig. 12 nun die zwei Unwuchterreger 8B und 8D mit gleicher Drehrichtung, gleicher Drehzahl und phasengleich. Entsprechend ist auch der resultierende Kraftvektor der Walzbandage 2 etwas größer. In der Fig. 13 schließlich rotieren alle vier der Unwuchterreger 8A, 8B, 8C und 8D gleichzeitig mit gleicher Drehrichtung, gleicher Drehzahl und phasengleich, so dass der resultierende Kraftvektor der Walzbandage 2 in diesem Fall maximal ist. Auch ein Betrieb von insgesamt nur drei der Unwuchterreger 8A bis 8D ist möglich.

Die Figuren 14 bis 17 veranschaulichen hierauf aufbauend die resultierende Schwingungsamplitude AP in Vertikalrichtung y, wobei Fig. 14 dem Betrieb in Fig. 11, Fig. 15 dem Betrieb in Fig. 12 und Fig. 17 dem Betrieb in Fig. 13 entspricht. Fig. 16 betrifft einen Betriebsmodus im Kreiserregerbetrieb, bei dem drei der insgesamt vier Unwuchterreger 8 der Walzbandage rotieren und einer der Unwuchterreger 8 stillsteht. In der Fig. 14 rotiert somit nur einer der Unwuchterreger. Die von dem einen rotierenden Unwuchterreger erzeugte Einzelschwingungsamplitude 40 entspricht somit im Wesentlichen der resultierenden Schwingungsamplitude 41 der Walzbandage 2. In der Fig. 15 rotieren zwei Unwuchterreger, in der Fig. 16 drei der Unwuchterreger und in der Fig. 17 alle vier der Unwuchterreger der Schwingungserregungseinrichtung jeweils mit gleicher Drehrichtung und Drehzahl phasengleich zueinander. Entsprechend steigt die Höhe der beispielsweise in Vertikalrichtung y resultierenden Schwingungsamplitude 41 auch von der Fig. 14 über die Figuren 15 und 16 bis hin zur Fig. 17 an. Fig. 18 veranschaulicht hierzu im Vergleich in einem Schwingwegdiagramm den resultierenden Schwingungsverlauf der Walzbandage in einer virtuellen Referenzebene senkrecht zur z-Achse bzw. senkrecht zur Rotationsachse der Walzbandage bzw. der Unwuchterreger 8A bis 8D zu den Figuren 14 bis 17, wobei y die Vertikalachse und x die Horizontalachse bezeichnet. S1 entspricht dem Schwingweg gemäß der Fig. 14, S2 entspricht dem Schwingweg gemäß der Fig. 15, S3 entspricht dem Schwingweg gemäß der Fig. 16 und S4 entspricht dem Schwingweg gemäß der Fig. 17. Je mehr Unwuchterreger 8A bis 8D somit gleichzeitig miteinander im Kreiserregerbetriebszustand betrieben werden, desto größer wird der Radius des resultierenden Schwingweges der Schwingungserregungseinrichtung bzw. der entsprechenden Walzbandage.

Der Übergang zwischen den einzelnen Kreiserregerbetrieben der Schwingungserregungseinrichtung 5, wie in den Figuren 14 bis 17 dargestellt, ist im laufenden Betrieb und insbesondere auch ohne eine Drehrichtungsumkehr eines oder mehrerer der einzelnen Unwuchterreger 8A bis 8D möglich, so dass bereits allein nur für den Kreiserregerbetrieb im vorliegenden Ausführungsbeispiel insgesamt vier Kreiserregerbetriebe mit vier verschiedenen resultierenden Amplituden bei gleicher Drehzahl der einzelnen Unwuchterreger zugänglich sind. Sofern die Unwuchterreger zudem nur eine oder mehrere Unwuchtmassen aufweisen, die statisch zueinander ausgebildet sind, können die vier resultierenden Amplituden zudem praktisch identisch sowohl für eine Drehrichtung im Uhrzeigersinn als auch für eine Drehrichtung der Unwuchterreger entgegen dem Uhrzeigersinn erreicht werden.

Alternativ kann das Spektrum im Kreiserregerbetrieb zugänglicher Amplituden bei einer Ausbildung eines oder mehrerer der Unwuchterreger mit sogenannten Umschlaggewichten noch weiter variiert werden. Umschlaggewichte zeichnen sich dadurch aus, dass die resultierende Gesamtexzentrizität aller Unwuchtmassen eines Unwuchterregers drehrichtungsabhängig variiert.

Die Figuren 19 und 20 veranschaulichen verschiedene Betriebsmodi in einem Richtschwingerbetrieb. Dieser zeichnet sich dadurch aus, dass von der Schwingungserregungseinrichtung 5 insgesamt eine gerichtete resultierende Schwingung 41 erzeugt wird, im vorliegenden Ausführungsbeispiel eine in Vertikalrichtung y pulsierende Schwingung. In der Fig. 19 werden dazu nur zwei der insgesamt vier Unwuchterreger 8A bis 8D in einem Rotationsbetrieb betrieben. Diese rotieren bezüglich ihrer Drehrichtung zueinander gegensinnig mit gleicher Drehzahl. Fig. 19 betrifft einen Richtschwingerbetrieb mit kleiner Schwingungsamplitude.

Im Vergleich hierzu rotieren im Ausführungsbeispiel gemäß der Fig. 20 jeweils zwei Paare von Unwuchterregern zueinander gegensinnig mit gleicher Drehzahl, wobei die jeweils gleichsinnig rotierenden Unwuchterreger eines Paares zum Erhalt einer maximalen Schwingungsamplitude zudem phasengleich rotieren. Im vorliegenden Ausführungsbeispiel liegen die Unwuchterreger 8 eines Paares zueinander schräg versetzt gegenüber. Dies bedeutet, dass in einer Umlaufrichtung der Walzbandage 2 um die Walzbandagenrotationsachse gesehen ein Unwuchterreger eines Paares zu den beiden Unwuchterregern des anderen Paares benachbart ist. Dies kann allerdings auch variiert werden.

Zum Übergang von beispielsweise dem Richtschwingerbetrieb gemäß Fig. 19 zum Richtschwingerbetrieb gemäß der Fig. 20 kann es vorgesehen sein, dass die beiden in Fig. 19 ruhenden und in Fig. 20 zusätzlich rotierenden Unwuchterreger gleichzeitig beschleunigt werden, um zum Erhalt eines vergleichsweise kurzen Zeitfaktors schnell den Betriebsmodus gemäß Fig. 20 zu erreichen, oder nacheinander beschleunigt werden, um beispielsweise eine durch den Beschleunigungsvorgang auftretende Leistungsspitze bzw. Verbrauchsspitze an elektrischer Energie zu minimieren. Ergänzend oder alternativ kann auch die Höhe der Beschleunigung von der Steuereinheit 21 variiert werden. Je höher die gewünschte Beschleunigung der jeweiligen Unwuchtmasse des jeweiligen Unwuchterreger ist, desto größer ist auch der zum Einstellen des Betriebszustandes gemäß Fig. 20 erforderliche Energieaufwand und damit Verbrauch an elektrischer Energie. Für den umgekehrten Vorgang kann es vorgesehen sein, dass zwei der in Fig. 20 insgesamt vier rotierenden Unwuchterreger aktiv abgebremst oder rekuperativ abgebremst oder einfach nicht mehr weiter angetrieben werden.

Die Figuren 19 und 20 verdeutlichen ferner, dass beispielsweise auch ein fließender Übergang von dem Richtschwingerbetrieb in einen Kreiserregerbetrieb oder umgekehrt möglich ist. Dazu kann es beispielsweise vorgesehen sein, dass ausgehend von dem Betriebszustand der Fig. 20 alle gleichsinnig drehenden Unwuchterreger nur eines Paares abgeschaltet und/oder abgebremst werden, so dass dann nur noch die gleichsinnig und mit gleicher Drehzahl rotierenden Unwuchterreger des jeweils anderen Paares rotieren, wie es beispielsweise zu der Fig. 12 bereits erläutert worden ist. Ausgehend von dem Betriebszustand gemäß der Fig. 19 kann einer der beiden Unwuchterreger abgeschaltet werden, wodurch der Betriebszustand gemäß Fig. 11 erhalten wird.

Fig. 21 veranschaulicht den Amplitudenverlauf der beiden Unwuchterreger gemäß Fig. 19 in Horizontalrichtung X. Die Amplituden heben sich in dieser Richtung gegenseitig auf, so dass keine resultierende Horizontalschwingung auftritt. In Vertikalrichtung Y addieren sich dagegen die Amplituden (der Kurvenverlauf in Y-Richtung wäre somit vergleichbar mit dem Kurvenverlauf von Fig. 15). Insgesamt wird somit eine in Vertikalrichtung pulsierende gerichtete Schwingung erhalten, wie im entsprechenden Schwingwegdiagramm gemäß Fig. 22 näher gezeigt. Die vergleichsweise kleine Amplitude gemäß der Fig. 19 liefert einen Schwingweg S5 und die vergleichsweise große Amplitude gemäß der Fig. 20 liefert einen Schwingweg S6. Die Ausrichtung des Schwingweges in Horizontalrichtung X und/oder in Vertikalrichtung Y kann variabel sein und beispielsweise durch eine phasengleiche und drehrichtungsgleiche Verdrehung der jeweiligen Unwuchten relativ zueinander erreicht werden, so dass beispielsweise praktisch fließend von den resultierenden Vertikalschwingwegen gemäß S5 und S6 auf resultierende Horizontalschwingwege S5' und S6' und umgekehrt im laufenden Betrieb der Schwingungserregungseinrichtung wechselbar ist.

Die Figuren 23 und 24 veranschaulichen das Bewegungsverhalten der Unwuchterreger in Betriebsmodi, in denen die Unwuchterreger in einem Oszillationserregerbetrieb rotieren. In diesen Betriebsmodi rotieren die Unwuchtmassen paarweise synchron und gleichgerichtet bzw. gleichsinnig, aber mit einem 180° Phasenversatz zueinander, wodurch die Walzbandage 2 eine wechselnde Vorwärts-Rückwärts-Drehbewegung ausführen kann. In der Fig. 23 rotieren dazu zwei der insgesamt vier Unwuchterreger und in der Fig. 24 jeweils zwei Paare der insgesamt vier Unwuchterreger. Die im Oszillationserregerbetrieb gewünschte wechselnde Vorwärts-Rückwärts-Drehbewegung fällt somit im Betriebsmodus gemäß der Fig. 24 im Vergleich zum Betriebsmodus gemäß der Fig. 23 stärker aus.

Zum Wechsel zwischen den Betriebsmodi in den Figuren 23 und 24 erfolgt somit die Aktivierung oder Deaktivierung eines Paares an Unwuchterregern. Wie zu den anderen Betriebsmodi bereits erläutert, kann das Beschleunigen und/oder Abbremsen auf verschiedene Arten und Weisen von der Steuereinheit 21 gesteuert werden, die sich hinsichtlich ihres jeweiligen Zeitfaktors und/oder Energieverbrauchsfaktors voneinander unterscheiden.

Fig. 25 veranschaulicht einen möglichen Anlaufvorgang der Schwingungserregungseinrichtung 5 ausgehend von einem Zustand, in dem alle der Unwuchterreger der Schwingungserregungseinrichtung 5 ruhen, hin zu einem pulsierenden Oszillationserregerbetrieb, in dem alle der Unwuchterreger 8 der Schwingungserregungseinrichtung 5 mit derselben Drehzahl und in dieselbe Drehrichtung rotieren, die einzelnen Unwuchten aber hinsichtlich ihrer Phasenlage um jeweils 90° zueinander versetzt rotieren.

Zunächst erfolgt hierzu eine Aufnahme des Rotationsbetriebes beispielsweise nur des einen Unwuchterregers 8D. Übergangsweise wird von der Schwingungserregungseinrichtung 5 somit ein Kreiserregerbetrieb eingenommen, wie beispielsweise zu der Fig. 11 beschrieben. In einem nächsten Schritt kann die Hinzuschaltung eines weiteren Unwuchterregers 8B mit gleicher Drehrichtung und gleicher Drehzahl erfolgen, allerdings derart, dass die beiden Unwuchterreger 8B und 8D einen Phasenversatz von 180° zueinander aufweisen. Übergangsweise wird dann somit beispielsweise ein Oszillationserregerbetrieb erhalten, wie zu der Fig. 23 bereits beschrieben. Der nächste Unwuchterreger 8C kann nun derart in den Rotationsbetrieb versetzt werden, dass dieser sowohl gegenüber dem rotierenden Unwuchterreger 8B als auch gegenüber dem rotierenden Unwuchterreger 8D um 90° phasenversetzt aber gleichsinnig und mit gleicher Drehzahl rotierend rotiert (Fig. 25 (g)). In diesem Fall wird somit ein Betriebsmodus erhalten, in dem ein Oszillationserregerbetrieb einem Kreiserregerbetrieb überlagert ist, was beispielsweise als "pulsierender Oszillationserregerbetrieb" bezeichnet werden kann. In der letzten Phase dieses Anlaufvorgangs kann schließlich ein Hinzuschalten des vierten Unwuchterregers 8A derart erfolgen, dass dieser gleichsinnig und mit gleicher Drehzahl drehend mit einem Phasenversatz von 90° gegenüber den beiden Unwuchterregern 8B und 8D und einem Phasenversatz von 180° gegenüber dem Unwuchterreger 8C rotiert. Alle der, vorliegend beispielsweise insgesamt genau vier, Unwuchterreger 8A, 8B, 8C und 8D werden somit gleichmäßig, vorliegend in 90°-Schritten, zueinander phasenversetzt betrieben. Auch dies kann als "pulsierender Oszillationserregerbetrieb" bezeichnet werden.

Fig. 26 veranschaulicht in einem Kurvendiagramm den in der Fig. 25 erreichten "pulsierenden Oszillationserregerbetrieb" (gemäß der Fig. 25 (i)), exemplarisch in Bezug auf eine Vertikalrichtung, wobei sich der Kurvenverlauf auch in Horizontalrichtung entsprechend phasenversetzt gleichartig darstellt. Die durch die einzelnen Unwuchterreger 8A, 8B, 8C und 8D erzeugten Einzelschwingungsanteile sind mit 40A, 40B, 40C und 40D angegeben. Aufgrund des Umstandes, dass sämtliche der Unwuchterreger 8 in die gleiche Drehrichtung rotieren, wird an der Walzbandage im laufenden Betrieb in Drehmoment erzeugt.

Fig. 27 veranschaulicht einen Nullschwingungsbetrieb, in dem sich die Schwingungsanteile der einzelnen Unwuchterreger 8A bis 8D zu jedem Betriebszeitpunkt insgesamt gegenseitig aufheben, so dass die resultierende Schwingungsamplitude der Walzbandage 2 null ist. Die Unwuchterreger 8A und 8C rotieren zueinander gleichgerichtet und um 180° phasenversetzt zueinander und die Unwuchterreger 8B und 8D rotieren hierzu gegengerichtet und zueinander um 180° phasenversetzt. Insofern werden im Nullschwingungsbetrieb somit jeweils zwei Paare an Unwuchterregern 8 im Oszillationsbetrieb betrieben, wobei die beiden Paare relativ zueinander in entgegengerichtete Drehrichtungen rotieren. Alle der Unwuchterreger rotieren ferner mit derselben Drehzahl. Fig. 28 veranschaulicht hierzu in einem Kurvendiagramm den Verlauf der Einzelamplituden in Vertikalrichtung bzw. entsprechend phasenversetzt auch in Horizontalrichtung. In diesem Betriebszustand heben sich die Schwingungsamplituden und auch die von den einzelnen Unwuchterregern erzeugten Drehmomente aller Unwuchterreger zu jedem Rotationszeitpunkt vor, so dass an der Walzbandage trotz rotierender Unwuchterreger 8 keine nach außen wirksame, über statische Verdichtungswirkungen hinausgehende Verdichtungseffekte erzeugt werden.

Fig. 29 veranschaulicht zwei aufeinanderfolgende Umstellungen des Betriebsmodus. Die Schwingungseinrichtung 5 wird zunächst in einem Kreiserregerbetrieb (Fig. 23 (a) und (b)) betrieben, wie er beispielsweise zu der Fig. 13 bereits beschrieben worden ist. Der Unwuchterreger 8D rotiert ferner über den gesamten in der Fig. 29 veranschaulichten Vorgang mit konstanter Drehzahl und konstanter Drehrichtung. Ab Fig. 29 (b) erfolgt nun eine Verzögerung der Rotationsbewegung der übrigen Unwuchterreger 8A, 8B und 8C, wobei der Unwuchterreger 8A pro Zeiteinheit am stärksten verzögert wird und der Unwuchterreger 8C am wenigstens. Durch die individuellen Verzögerungen verschieben sich die Phasenlagen aller vier Unwuchterreger 8A bis 8D gleichzeitig relativ zueinander. Dieser Vorgang wird solange fortgesetzt, bis sich der beispielsweise zu der Fig. 25 bereits erläuterte pulsierende Oszillationserregerbetrieb einstellt, was in Fig. 29 (f) der Fall ist. Dieser Vorgang bis zur Fig. 29 (f) ist auch im Kurvendiagramm in der Fig. 30, das exemplarisch den Amplitudenverlauf in x-Richtung wiedergibt, dargestellt.

Ausgehend von dem pulsierenden Oszillationserregerbetrieb gemäß der Fig. 29 (f) kann nun beispielsweise ein weiterer Übergang in einen Oszillationserregerbetrieb erfolgen, wobei hierzu ausgehend von der Fig. 29 (f) die beiden Unwuchterreger 8B und 8D, die zueinander 180° phasenversetzt sind, mit konstanter Drehzahl gleichsinnig weiter rotieren. Die beiden Unwuchterreger 8A und 8C dagegen, die ebenfalls bereits einen 180° Phasenversatz zueinander aufweisen, werden bezüglich ihrer aktuellen Drehzahl übergangsweise, insbesondere gleichartig oder zeitlich versetzt zueinander, gebremst, so dass sie von den beiden Unwuchterreger 8B und 8D jeweils derart eingeholt werden, dass schließlich die beiden Unwuchterreger 8A und 8B als ein Paar und die beiden Unwuchterreger 8C und 8D als ein weiteres Paar rotieren, wobei alle Unwuchterreger 8 zueinander jeweils gleichartig hinsichtlich Drehrichtung und Drehzahl rotieren, die Unwuchterreger eines Paares (vorliegend 8A und 8B bzw. 8C und 8D) jeweils keinen Phasenversatz zueinander aufweisen und die Unwuchterreger verschiedener Paare einen Phasenversatz von 180° aufweisen. Dies entspricht somit dem zu der Fig. 24 beschriebenen Betriebsmodus.

Durch die Möglichkeit, jeden der wenigstens vier Unwuchterreger 8A, 8B, 8C und 8D durch die Steuereinheit 21 unabhängig von den jeweils anderen Unwuchterregern 8 hinsichtlich seiner individuellen Drehzahl und Drehrichtung und damit auch bezüglich eines Phasenversatzes gegenüber einem oder mehreren anderen Unwuchterregern 8 steuern zu können, ist eine hochgradige Variationsbreite im Hinblick auf ein resultierendes Gesamtschwingungsverhalten der Walzbandage 2 möglich. Dies ist beispielsweise in der Fig. 31 näher veranschaulicht. Alle der Unwuchterreger rotieren in diesem Beispiel in dieselbe Drehrichtung und damit gleichsinnig. Die Unwuchterreger 8B und 8C rotieren zudem mit der gleichen Drehzahl, aber einem Phasenverssatz von beispielsweise 90° zueinander. Dadurch werden die Einzelschwingungsamplituden 40B und 40C erhalten. Der Schwingungserreger 40D rotiert mit einer demgegenüber erhöhten Drehzahl und der Schwingungserreger 8A mit einer nochmals erhöhten Drehzahl. Insgesamt kann dadurch eine pulsierende resultierende Schwingungsamplitude 41 erhalten werden, in der sich Phasen vergleichsweise großer Amplituden mit Phasen vergleichsweise kleiner Amplituden abwechseln. Dieser Betriebsmodus kann beispielsweise als komplexer Erregerbetrieb bezeichnet und beispielsweise insbesondere zur Lern- und/oder Optimierungszwecken genutzt werden.

Weiter ergänzend oder alternativ ist es auch möglich, dass im laufenden Betrieb der Schwingungserregungseinrichtung 5 ein oder mehrere Betriebsparameter eines oder mehrerer der Unwuchterreger 8 systematisch und/oder zufällig variiert werden. Dadurch kann eine insgesamt chaotisches Schwingungsverhalten der Walzbandage 2 erreicht werden. Dieser Betriebsmodus kann daher beispielsweise auch als chaotischer Erregerbetrieb bezeichnet werden.

Insbesondere der in der Fig. 31 gezeigte komplexe Betriebsmodus oder auch der chaotische Betriebsmodus können dazu genutzt werden, einen laufenden Optimierungsprozess zur empirischen Auslotung eines aktuell optimalen Betriebsmodus der Schwingungserregungseinrichtung 5 durchzuführen, indem beispielsweise ausgehend von dem in der Fig. 31 dargestellten Schwingungsbetrieb die Drehzahl und/oder Drehrichtung und/oder der Phasenversatz einzelner oder mehrerer der einzelnen Unwuchterreger, insbesondere systematisch, variiert werden und dies beispielsweise mit einem aktuellen Verdichtungsfortschritt verglichen wird. Dazu kann es auch vorgesehen sein, dass ein oder mehrere Betriebsparameter, insbesondere die Drehrichtung, die Drehzahl und/oder der Phasenversatz, eines oder mehrerer der Unwuchterreger 8 automatisiert oder manuell durch einen Bediener verstellt werden.

Ein Beispiel, wie ein Verfahren zum Auffinden eines aktuell optimalen Betriebsmodus ablaufen kann, ist beispielsweise in der Fig. 32 angegeben. Dort ist ein aktueller Verdichtungsgrad in Prozent, in Abhängigkeit von der Zeit dargestellt. Konkret werden beispielsweise nacheinander verschiedene Betriebsmodi I, II, III und IV durch die Steuereinheit 21 an den Unwuchterregern 8 der Schwingungserregungseinrichtung 21 eingestellt und jeweils der aktuelle Verdichtungserfolg ermittelt. Dies kann beispielsweise mit einer geeigneten Einrichtung 26 zur Ermittlung eines Verdichtungsfortschrittes, beispielsweise mithilfe der Ermittlung und Verfolgung von Beschleunigungswerten an der Walzbandage im Rahmen einer FDVK-Ermittlung, erfolgen. Die einzelnen Betriebsmodi können dabei idealerweise, wie vorstehend bereits exemplarisch erläutert, im laufenden Betrieb eingestellt werden, so dass dazu weder die Schwingungserregungseinrichtung 5 komplett angehalten noch die Bodenverdichtungswalze 1 ihren Fahrbetrieb einstellen muss. Von den im gezeigten Ausführungsbeispiel angegebenen alternativen Betriebsmodi I bis IV liefert der Betriebsmodus II die höchste Verdichtungsleistung, so dass dieser von der Steuereinheit 21 ausgewählt und für die weiteren Verdichtungsarbeiten vorgegeben wird.

Fig. 33 veranschaulicht einen Übergang zwischen einem Oszillationserregerbetrieb der Schwingungserregungseinrichtung hin zu einem Kreiserregerbetrieb (in Richtung der Figuren 33 (a) bis 33 (h)) und/oder umgekehrt (in Richtung der Figuren 33 (h) bis 33 (a)). In den Figuren 33 (a) bis 33 (c) läuft ein Oszillationserregerbetrieb ab, wie vorhergehend bereits beschrieben (Fig. 24). Zum Umstellen in einen Kreiserregerbetrieb, wie er ebenfalls vorhergehend bereits beschrieben worden ist (Fig. 13), kann es nun vorgesehen sein, dass ein Paar synchron und phasengleich laufender Unwuchterreger, vorliegend beispielsweise die Unwuchterreger 8A und 8B, ihren Rotationsbetrieb unverändert fortsetzen. Für das andere Paar Unwuchterreger 8C und 8D, die ebenfalls synchron zueinander aber gegenüber dem anderen Paar Unwuchterreger 8A und 8B um 180° phasenversetzt rotieren, kann es dagegen vorgesehen sein, dass diese, gemeinsam oder auch zeitlich zueinander versetzt, zum Ausgleich des Phasenversatzes von 180° übergangsweise beschleunigt und/oder abgebremst werden, bis sie phasengleich zu den Unwuchterregern 8A und 8B rotieren. Dazu ist es möglich, dass die beiden Unwuchterregern 8C und 8D beide übergangsweise abgebremst oder beschleunigt werden oder, wie in der Fig. 33 im Bereich der Figuren 33 (d) bis 33 (g) gezeigt, einmal übergangsweise beschleunigt werden, wie der Unwuchterreger 8D (der somit praktisch die beiden Unwuchterreger 8A und 8B einholt), und einmal übergangsweise gebremst werden, wie der Unwuchterreger 8C (der somit praktisch von den beiden Unwuchterreger 8A und 8B eingeholt wird).

Bodenverdichtungswalzen 1 der vorliegenden Art werden häufig in einem reversierenden Arbeitsbetrieb eingesetzt, in dem immer wieder zwischen einer Vorwärtsfahrt und einer Rückwärtsfahrt der Bodenverdichtungswalze 1 gewechselt wird. Auch hierfür bietet die durch die Steuereinheit 21 gesteuerte Schwingungserregungseinrichtung 5 erhebliche Vorteile. Für den Reversiervorgang an sich kann es vorteilhaft sein, wenn in dem Zeitfenster, innerhalb dessen die Bodenverdichtungswalze bis zum Stillstand abbremst, kurzzeitig auf der Stelle verharrt und anschließend wieder in die Gegenrichtung beschleunigt, keine auf den Boden wirksamen Schwingungen von der Schwingungserregungseinrichtung 5 erzeugt werden. Konventionell ist es daher üblich, die Schwingungserregungseinrichtung 5 für den Wendevorgang übergangsweise abzuschalten. Dies ist mit der vorliegenden Schwingungserregungseinrichtung 5 nicht mehr erforderlich. So ist es beispielsweise möglich, ohne Unterbrechung des Rotationsbetriebs von dem Richtschwingerbetrieb (beispielsweise gemäß der Fig. 20) in den Nullschwingungsbetrieb gemäß Fig. 27 überzugehen und umgekehrt. Dies ist beispielsweise in der Fig. 34 näher veranschaulicht. Ausgangspunkt ist somit beispielsweise ein Richtschwingerbetrieb, in dem alle der vier Unwuchterreger mit gleicher Drehzahl zueinander rotieren (Fig. 34 (a) bis Fig. 34 (c)), wobei jeweils ein Paar an Unwuchterregern 8A und 8C entgegen dem Uhrzeigersinn rotiert und das andere Paar an Unwuchterregern 8B und 8D im Uhrzeigersinn. Der Phasenversatz der beiden Unwuchterreger 8 eines Paares beträgt dabei insbesondere 0°. Ab Fig. 34 (c) werden nun die beiden Unwuchterreger 8A und 8C eines Paares übergangsweise abgebremst und zur Fig. 34 (i) erneut auf die ursprüngliche Drehzahl, die betragsmäßig der Drehzahl des anderen Paares der Unwuchterreger 8B und 8D entspricht, wieder beschleunigt, so dass insgesamt in Fig. 34 (i) der Nullschwingungsbetrieb erreicht wird. Dieses Umschalten kann sinnvollerweise mit dem Abbremsen eines Fahrbetriebes der Walzbandage bzw. einer eine solche Walzbandage umfassenden Bodenwalze bei beispielsweise einem Wendevorgang oder einem übergangsweise Anhalten der Maschine derart koordiniert werden, dass von der Walzbandage im Standbetrieb keine resultierenden Schwingungen auf den Bodenuntergrund wirken. In umgekehrter Reihenfolge kann entsprechend auch aus dem Nullschwingungsbetrieb gemäß Fig. 34 (i) der Richtschwingerbetrieb gemäß Fig. 34 (a) eingenommen werden. Anstelle im Rahmen eines Wendevorganges kann dieses übergangsweise Einnehmen des Nullschwingungsbetriebes auch dann sinnvoll sein, wenn die Walzbandage schwingungsempfindliche Areal überfährt, wie beispielsweise Brücken oder ähnliches.

Fig. 35 veranschaulicht eine weitere Einstellmöglichkeit zur Variation einer resultierenden Schwingungsamplitude einer eine Schwingungserregungseinrichtung der beschriebenen Art umfassenden Walzbandage in einem Richtschwingerbetrieb. Die Besonderheit dieses Richtschwingerbetriebs, der auch als "Richtschwingerbetrieb mit reduzierter Gesamtamplitude" bezeichnet werden kann, besteht darin, dass zwei Paare 8A und 8C sowie 8B und 8D von Unwuchterregern 8 vorhanden sind. Diese rotieren alle mit derselben Drehzahl, allerdings in zueinander entgegengesetzte Drehrichtungen, wobei die beiden Unwuchterreger eines Paares 8A und 8C sowie 8B und 8D jeweils gleichsinnig rotieren. Die beiden Unwuchterreger eines Paares rotieren allerdings in einem definierten Phasenversatz zueinander, konkret beispielsweise von 90°, zueinander. Der Unwuchterreger 8A rotiert gegenüber dem Unwuchterreger 8C beispielsweise um 90° versetzt und der Unwuchterreger 8B gegenüber dem Unwuchterreger 8D um 90° versetzt.

Fig. 36 veranschaulicht hierzu in einem Kurvendiagramm beispielhaft den Verlauf C1 und C2 der Einzelamplituden AP (C1 für die Unwuchterreger 8A und 8C sowie C2 für die Unwuchterreger 8B und 8D) sowie den Verlauf C3 der resultierenden Gesamtamplitude AP aller Unwuchterreger 8 in Vertikalrichtung x. Es ist auf diese Weise somit beispielsweise auch möglich, Gesamtamplituden bereitzustellen, die zwischen den beiden in den Figuren 19 und 20 gezeigten Richtschwingerbetrieben liegen.

Dass die, insbesondere vorstehend exemplarisch beschriebenen, Verstellvorgänge somit auch in umgekehrter Richtung durchlaufen werden können, gilt grundsätzlich für sämtliche durch die Steuereinheit 21 gesteuerten Verstellvorgänge der Schwingungserregungseinrichtung 5. Ergänzend oder alternativ ist es insbesondere auch möglich, dass die Steuereinheit 21 zur Einstellung und Aufrechterhaltung mehrerer und insbesondere auch aller der beschriebenen Betriebsmodi der Schwingungserregungseinrichtung ausgebildet ist.

Fig. 36 schließlich veranschaulicht, insbesondere unter Bezugnahme auf die vorhergehenden Angaben, Schritte eines möglichen Verfahrens 42 zum Betrieb einer Bodenverdichtungswalze, insbesondere einer Bodenverdichtungswalze 1, wie vorstehend beschrieben.

In einem Schritt 43 erfolgt zunächst ein Betreiben der Schwingungserregungseinrichtung 5 in einem ersten Betriebsmodus 30. Hiervon ausgehend ist nun ein durch die Steuereinheit 21 gesteuertes Übergehen 44 des Betreibens der Schwingungserregungseinrichtung 5 in einen zweiten Betriebsmodus 31 vorgesehen, wobei das Übergehen 44 im laufenden Betrieb der Schwingungserregungseinrichtung 5 erfolgt. Dies kann insbesondere bedeuten, dass zu keinem Zeitpunkt des Übergehens alle der Unwuchterreger 8 der Schwingungserregungseinrichtung 5 gleichzeitig stillstehen. Zum Durchführen dies Übergehens 44 kann es vorgesehen sein, dass im laufenden Betrieb der Schwingungserregungseinrichtung 5 in einem Betriebsmodus bzw. ausgehend von diesem ersten Betriebsmodus ein Ändern der Drehzahl von genau zwei oder genau vier Unwuchterregern 8 der Schwingungserregungseinrichtung 5 erfolgt. Dies kann insbesondere bedeuten, dass die übrigen zwei Unwuchterreger 8 unverändert weiterbetrieben werden.

Es kann vorgesehen sein, dass ausgehend vom ersten Betriebsmodus 30 hin zum zweiten Betriebsmodus 31 zunächst ein Durchlaufen 45 eines dritten Betriebsmodus 33 erfolgt.

Es ist möglich, dass beim Übergehen 44 und/oder Betreiben 43 der Schwingungserregungseinrichtung 5 ein Erfassen 46 eines aktuellen Verbrauches elektrischer Energie der Schwingungserregungseinrichtung 5 und/oder einzelner Elektromotoren 10 einzelner Unwuchterreger 8 oder aller Elektromotoren 10 aller Unwuchterreger 8 erfolgt.

Ergänzend oder alternativ kann mithilfe einer Sensoreinrichtung ein Erfassen 47 wenigstens eines der Betriebsparameter Drehzahl, Drehrichtung und/oder Phasenversatz eines jeden der Unwuchterreger 8 der Schwingungserregungseinrichtung 5 erfolgen. Diese erfassten Betriebsparameter können an die Steuereinheit 21 übertragen werden, die mithilfe dieser erfassten Betriebsparameter den Betrieb der Unwuchterreger 8 der Schwingungserregungseinrichtung 5 steuert und oder regelt.

Das Verfahren umfasst somit insbesondere ein durch die Steuereinheit gesteuertes Betreiben der Schwingungserregungseinrichtung wahlweise in zwei oder mehreren der vorstehend beschriebenen Betriebsmodi.

### BEZUGSZEICHENLISTE

- 1: Bodenverdichtungswalze
- 2: Walzbandage
- 3: Maschinenrahmen
- 4: Fahrstand
- 5: Schwingungserregungseinrichtung
- 6: Speichervorrichtung
- 7: Räder
- 8 A,B,C,D: Unwuchterreger
- 9 A,B,C,D: Unwuchtmasse
- 10 A,B,C,D: Elektromotor
- 11 A,B,C,D: Erregerrotationsachse
- 12 A,B,C: Tellerscheibe
- 13: Bandagenmantel
- 14: Walzbandagenrotationsachse
- 15: Sensoreinrichtung
- 16: Drehzahlsensor
- 17: Drehrichtungssensor
- 18: Phasenversatzsensor
- 19: Verbrauchssensor
- 20: Sensorsignalübertragungsverbindung
- 21: Steuereinheit
- 22: Steuersignalübertragungsverbindung
- 23: Anzeige-/Bedieneinrichtung
- 24: Speichereinrichtung
- 25: Signalübertragungsverbindung
- 26: Einrichtung zur Ermittlung eines Verdichtungsfortschrittes
- 27: Winkelabstand
- 28: Umlaufrichtung
- 29: Lagerausnehmung
- 30: erster Betriebsmodus
- 31: zweiter Betriebsmodus
- 32: direkte Umstellung
- 33: dritter Betriebsmodus
- 34: Umstellung über einen dritten Betriebsmodus
- 35: Abbremsen
- 36: Beschleunigen
- 37: Umstellung über Stoppen
- 38: Drehrichtung
- 39: Kraftvektor
- 40: Einzelschwingungsamplitude
- 41: resultierende Schwingungsamplitude
- 42: Verfahren
- 43: Betreiben
- 44: Übergehen
- 45: Durchlaufen
- 46: Erfassen
- 47: Erfassen
- 48: Fahrrichtungssensor
- 49: Leistungsspitze
- A: Vorwärtsrichtung
- E: elektrische Energie
- t: Zeit
- AP: Schwingungsamplitude
- C: Kurvenverlauf
- K1: Kurve mit konventioneller Schwingungserregungseinrichtung
- K2: Kurve mit erfindungsgemäßer Schwingungserregungseinrichtung
- S: Schwingweg

## Patentansprüche

1. Verfahren (42) zum Betrieb einer Bodenverdichtungswalze (1) mit wenigstens einer Walzbandage (2) sowie einer die Walzbandage (2) mit Schwingungen beaufschlagenden Schwingungserregungseinrichtung (5), wobei die Schwingungserregungseinrichtung (5) wenigstens vier Unwuchterreger (8) aufweist, die vier Unwuchterreger (8) jeweils umfassend eine um eine Erregerrotationsachse (11) rotierbare Unwuchtmasse (9) und einen die Rotationsbewegung der jeweiligen Unwuchtmasse (9) individuell antreibenden Elektromotor (10), wobei eine Steuereinheit (21) vorhanden ist, die den Antrieb der Elektromotoren (10) steuert, und wobei die Schwingungserregungseinrichtung (5) in mehreren zueinander verschiedenen Betriebsmodi (30, 31, 33) betreibbar ist,
das Verfahren (42) umfassend
a) ein Betreiben (43) der Schwingungserregungseinrichtung (5) in einem ersten Betriebsmodus (30) und
b) ein durch die Steuereinheit (21) gesteuertes Übergehen (44) des Betreibens (43) der Schwingungserregungseinrichtung (5) in einen zweiten Betriebsmodus (31), wobei das Übergehen (44) im laufenden Betrieb der Schwingungserregungseinrichtung (5) erfolgt.

2. Verfahren (42) gemäß Anspruch 1,
**dadurch gekennzeichnet,**
**dass** der erste (30) und oder der zweite (31) Betriebsmodus der Schwingungserregungseinrichtung (5) wenigstens zwei der nachstehenden Betriebsmodi umfassen:
- Kreiserregerbetrieb, in dem alle rotierenden Unwuchterreger (8) die gleiche Drehrichtung aufweisen;
- Richtschwingerbetrieb, in dem wenigstens zwei der rotierenden Unwuchterreger (8) gegenläufige Drehrichtungen aufweisen;
- Oszillationserregerbetrieb, in dem wenigstens zwei der rotierenden Unwuchterreger (8) die gleiche Drehrichtung mit einem definierten Phasenversatz aufweisen und/oder
- Nullschwingungsbetrieb, in dem Unwuchterreger (8) zwar rotieren, aber keine resultierende Gesamtschwingung auf die Walzbandage (2) übertragen wird;
- pulsierender Kreiserregerbetrieb, in dem alle rotierenden Unwuchterreger (8) die gleiche Drehrichtung allerdings mit zum Teil zueinander verschiedener Drehzahl aufweisen;
- pulsierender Richtschwingerbetrieb, in dem wenigstens zwei Paare rotierender Unwuchterreger (8) gegenläufige Drehrichtungen aufweisen und wobei wenigstens zwei Unwuchterreger (8) wenigstens eines Paares mit zueinander gleicher Drehrichtung in gleichzeitig zueinander verschiedener Drehzahl rotieren;
- pulsierender Oszillationserregerbetrieb, in dem wenigstens drei der rotierenden Unwuchterreger (8) die gleiche Drehrichtung mit einem definierten Phasenversatz aufweisen;
- chaotischer Erregerbetrieb, in dem zufällig oder intervallartig oder kontinuierlich eine Variation der Drehzahlen und/oder Drehrichtungen und/oder Phasenversätze von wenigstens und insbesondere von den wenigstens vier Unwuchterregern (8) erfolgt;
- manueller Erregerbetrieb, in dem die Drehzahl und/oder die Drehrichtung und/oder der Phasenversatz individuell und manuell vorgegeben werden.

3. Verfahren (42) gemäß einem der vorhergehenden Ansprüche,
**dadurch gekennzeichnet,**
**dass** im laufenden Betrieb der Schwingungserregungseinrichtung (5) in einem Betriebsmodus ein Ändern der Drehzahl von genau zwei oder genau vier Unwuchterregern (8) der Schwingungserregungseinrichtung (5) erfolgt.

4. Verfahren (42) gemäß einem der vorhergehenden Ansprüche,
**dadurch gekennzeichnet,**
**dass** im Schritt b) ausgehend vom ersten Betriebsmodus (30) hin zum zweiten Betriebsmodus (31) zunächst ein dritter Betriebsmodus (33) durchlaufen wird.

5. Verfahren (42) gemäß einem der vorhergehenden Ansprüche,
**dadurch gekennzeichnet,**
**dass** zum Wechseln des Betriebsmodus ein wenigstens übergangsweises Beschleunigen und/oder Abbremsen eines oder mehrerer der Unwuchterreger (8) erfolgt.

6. Verfahren (42) gemäß einem der vorhergehenden Ansprüche,
**dadurch gekennzeichnet,**
**dass** das Steuern eines Übergangs von dem ersten Betriebsmodus (30) in den zweiten Betriebsmodus (31) von der Steuereinheit (21)
- zeitabhängig und/oder
- energieabhängig
erfolgt.

7. Verfahren (42) gemäß einem der vorhergehenden Ansprüche,
**dadurch gekennzeichnet,**
**dass** bei einer Änderung der Betriebsmodus der Schwingungserregungseinrichtung (5) von dem ersten Betriebsmodus (30) in den zweiten Betriebsmodus (31) die Veränderung der anzupassenden Betriebsparameter der jeweiligen für die Änderung des Betriebsmodus der Schwingungserregungseinrichtung (5) von dem ersten Betriebsmodus (30) in den zweiten Betriebsmodus (31) zur verstellenden Unwuchterreger (8) gleichzeitig oder nacheinander erfolgt.

8. Verfahren (42) gemäß einem der vorhergehenden Ansprüche,
**dadurch gekennzeichnet,**
**dass** mithilfe einer Sensoreinrichtung (15) ein Erfassen wenigstens eines der Betriebsparameter Drehzahl, Drehrichtung und/oder Phasenversatz eines jeden der Unwuchterreger (8) der Schwingungserregungseinrichtung (5) erfolgt.

9. Verfahren (42) gemäß einem der vorhergehenden Ansprüche,
**dadurch gekennzeichnet,**
**dass** eine Sensoreinrichtung (15) zur Ermittlung des aktuellen Verbrauches elektrischer Energie eines jeden Unwuchterregers (8) vorhanden ist, und dass beim Wechseln eines Betriebsmodus und/oder Betreiben (43) der Schwingungserregungseinrichtung (5) ein Erfassen (46) eines aktuellen Verbrauches elektrischer Energie der Schwingungserregungseinrichtung (5) und/oder einzelner Elektromotoren (10) einzelner Unwuchterreger (8) oder aller Elektromotoren (10) der Unwuchterreger (8) erfolgt.

10. Verfahren (42) gemäß einem der vorhergehenden Ansprüche,
**dadurch gekennzeichnet,**
**dass** es
a) einen Lernmodus umfasst, in dem ein oder mehrere Wechsel zwischen wenigstens dem ersten (30) und dem zweiten (31) Betriebsmodus hinsichtlich des tatsächlichen Verbrauches an elektrischer Energie und/oder der für den Wechsel erforderlichen Zeit erfasst und in einer Speichereinrichtung (24) dokumentiert werden und
b) bei bekannten im Schritt a) erfassten verschiedenen Möglichkeiten zum Übergehen von dem ersten Betriebsmodus (30) in den zweiten Betriebsmodus (31) ein Auswählen anhand eines niedrigeren Verbrauches elektrischer Energie oder anhand einer kürzeren Zeitspanne durch die Steuereinheit (21) erfolgt.

11. Verfahren (42) gemäß einem der vorhergehenden Ansprüche,
**dadurch gekennzeichnet,**
**dass** ein Erfassen (47) eines mit einem Verdichtungsfortschritt korrelierenden Wertes erfolgt, und dass eine Auswahl eines Betriebsmodus in Abhängigkeit von einer Veränderung des Verdichtungsfortschrittes erfolgt.

12. Verfahren (42) gemäß Anspruch 11,
**dadurch gekennzeichnet,**
**dass** in einem Optimierungsmodus ein Erfassen eines mit einem Verdichtungsfortschritt korrelierenden Wertes erfolgt, und dass ein Variieren der Drehzahl und/oder der Drehrichtung und/oder des Phasenversatzes innerhalb eines Betriebsmodus in Abhängigkeit von einer Veränderung des Verdichtungsfortschrittes erfolgt.

13. Verfahren (42) gemäß einem der vorhergehenden Ansprüche,
**dadurch gekennzeichnet,**
**dass** die Auswahl der Drehrichtung wenigstens eines der Unwuchterreger (8) und insbesondere aller Unwuchterreger (8) der Schwingungserregungseinrichtung (5) in Abhängigkeit einer aktuellen Fahrrichtung der Bodenverdichtungswalze (1) erfolgt.

14. Verfahren (42) gemäß einem der vorhergehenden Ansprüche,
**dadurch gekennzeichnet,**
**dass** ein Einnehmen wenigstens eines der Betriebsmodi nur durch eine vorhergehende Berechtigungsprüfung durch die Steuereinheit (21) erfolgt.

15. Bodenverdichtungswalze (1), insbesondere ausgebildet zur Durchführung eines Verfahrens (42) gemäß einem der vorhergehenden Ansprüche, umfassend wenigstens eine Walzbandage (2) sowie eine die Walzbandage (2) mit Schwingungen beaufschlagenden Schwingungserregungseinrichtung (5),
**dadurch gekennzeichnet,**
**dass** die Schwingungserregungseinrichtung (5) wenigstens vier Unwuchterreger (8) aufweist, die vier Unwuchterreger (8) jeweils umfassend eine um eine Erregerrotationsachse (11) rotierbare Unwuchtmasse (9) und einen die Rotationsbewegung der jeweiligen Unwuchtmasse (9) individuell antreibenden Elektromotor (10), und dass eine Steuereinheit (21) vorhanden ist, die den Antrieb der wenigstens vier Elektromotoren (10) in einer zueinander koordinierten Weise steuert.

16. Bodenverdichtungswalze (1) gemäß Anspruch 15,
**dadurch gekennzeichnet,**
**dass** eine Tellerscheibe (12) vorhanden ist, die die wenigstens vier Unwuchterreger (8) an einen Bandagenmantel (13) der Walzbandage (2) koppelt, wobei die Tellerscheibe (12) wenigstens vier Lagerausnehmungen (29) aufweist, wobei jede der Lagerausnehmungen (29) wenigstens einen der vier Unwuchterreger (8) lagert.

17. Bodenverdichtungswalze (1) gemäß einem der Anspruch 15 oder 16,
**dadurch gekennzeichnet,**
**dass** die vier Unwuchterreger (8) bezüglich ihrer Erregerrotationsachsen (11) parallel zu einer Walzbandagenrotationsachse (14) verlaufen, und dass die Erregerrotationsachse (11) der Unwuchterreger (8) in einer Ebene senkrecht zur Walzbandagenrotationsachse (14) in Radialrichtung gleichmäßig und mit einem zueinander gleichmäßigen Winkelversatz angeordnet sind.
